# FASCICULE DE BREVET EUROPEEN

(11) **EP 0 510 159 B1**
(45) Date de publication et mention de la délivrance du brevet: **11.09.1996**
(21) Numéro de dépôt: 91920169.9
(22) Date de dépôt: 07.11.1991
(51) Int. Cl.: B65B 13/18, B65B 11/58

(54) **PROCEDE, MACHINE ET INSTALLATION D'EMBALLAGE D'UNE CHARGE POURVUE AU MOINS D'UNE CORNIERE DE PROTECTION D'ARETE; DISPOSITIF DE SAISIE, DEPLACEMENT, DEPOT ET MAINTIEN D'UNE TELLE CORNIERE**
VERFAHREN, MASCHINE UND EINRICHTUNG ZUM VERPACKEN EINER MIT EINEM KANTENSCHUTZSTREIFEN VERSEHENEN LADUNG, VORRICHTUNG ZUM ERGREIFEN, FÖRDERN, ABLEGEN UND HALTEN EINES DERGLEICHEN STREIFENS
METHOD, MACHINE AND ASSEMBLY FOR PACKING A LOAD PROVIDED WITH AT LEAST ONE EDGE-PROTECTING CORNER PIECE, AND DEVICE FOR GRASPING, MOVING, DEPOSITING AND HOLDING SAID CORNER PIECE

(30) Priorité: 09.11.1990 FR 9013928
(43) Date de publication de la demande: 28.10.1992
(73) Titulaire: NEWTEC INTERNATIONAL, F-78220 Viroflay (FR)
(72) Inventeur: THIMON, Jacques, F-74000 Annecy (FR); MORANTZ, Jack, Westmount, Quebec H32 2O9 (CA)
(74) Mandataire: Orès, Bernard
(86) Numéro de dépôt international: FR9100869
(87) Numéro de publication internationale: WO9208644

(56) Documents cités:
- EP-A- 0 060 543
- DE-A- 2 431 153
- FR-A- 2 540 828
- US-A- 4 587 791
- US-A- 4 671 046

## Description

L'invention concerne un procédé, une machine et une installation d'emballage d'une charge pourvue d'au moins une cornière de protection d'arête et un dispositif de saisie, déplacement, dépôt et maintien d'une telle cornière.

L'invention est plus spécialement applicable à une charge palettisée comportant quatre cornières de protection de direction générale longitudinale verticale appliquées sur les quatre arêtes verticales de la charge placées entre ses quatre faces latérales verticales. De telles cornières de protection, notamment en carton plié, sont destinées à former un rembourrage local assurant une meilleure protection des arêtes verticales de la charge. Lorsqu'une telle charge palettisée est destinée à être recouverte avec un film d'emballage, les cornières empêchent que les arêtes si elles sont pointues, n'en viennent à percer ou couper ou rompre le film d'emballage.

Jusqu'à présent de telles cornières de protection lorsqu'elles ont été prévues ont été essentiellement manipulées manuellement. Une fois appliquées sur les arêtes verticales de la charge elles y ont été maintenu grâce à un cerclage ou un autre moyen similaire. Cette technologie présente non seulement les inconvénients inhérents à tout procédé manuel (coût, débit limité, etc), mais toute mécanisation se heurte au problème de l'interférence avec les organes mobiles mis en oeuvre pour et pendant l'emballage. Ces problèmes ont eu pour effet de limiter l'emploi de telles cornières, alors même qu'elles présenteraient beaucoup d'avantages dans le cas de charges palettisées suremballées avec des forces de compression importantes. Une mécanisation a été proposée (voir document EP-A-0 060543) mais essentiellement pour les arêtes supérieures horizontales et non verticales. De plus, cette mécanisation ralentit considérablement les cadences. On peut se référer également aux documents DE-A-2 431 153, US-A-4 587 791, FR-A-2 540 828 et US-A-4 671 046. DE-A-2431 153 décrit un cerclage inclus dans un plan vertical permettant de solidariser une première charge 13 de dimensions importantes avec une seconde charge 15 de plus petites dimensions reposant sur la première charge 13. Ce document représente l'état de la technique selon les préambules des revendications 1 et 25.

L'état de la technique connu concernant les procédés et machines de suremballage pour charges palettisées comprend notamment les documents suivants : FR-A-2 468 506, FR-A-2 470 056, US-A-4 587 796, FR-A-2 228 669, FR-A-2 243 113, FR-A-2 413 270, FR-A-2 281 275, US-A-4 473 990, EP-A-0 184 485, EP-A-0 177 413, EP-A-0 180 517, US-A-4 587 796. Ces procédés et machines sont, dans leur généralité bien connus de l'homme du métier : il peut s'agir de la mise en oeuvre de la technique dite "rideau", de celle du banderolage droit pleine laize ou en bandeau ou encore hélicoïdal, de celle du houssage. Dans la technique dite "rideau", on constitue un rideau de film de suremballage entre deux bobines de film à axe vertical ; puis on fait avancer horizontalement la charge vers le rideau de film déformé en U ; puis on referme et solidarise le rideau sur lui-même. Dans la technique du banderolage on assure un pivotement relatif autour d'un axe vertical de la charge par rapport à une bobine de film en bande. Cette technique de banderolage inclut plusieurs variantes : la charge reste fixe et la bobine de film tourne autour d'elle (machine dite à table fixe et bobine tournante) ; La charge pivote et l'axe de la bobine de film en bande reste de position fixe (machine dite à table tournante). La bande de film a une laize de la hauteur de la charge ou une fraction de celle-ci. Le banderolage est droit ou hélicoïdal. La technique du banderolage est également applicable à une charge s'étendant en long horizontalement et déplacée relativement le long de son axe. La bobine de film en bande ayant un axe horizontal. Dans la technique du houssage, de la gaine de film aplatie est enroulée sur une bobine. La bobine est dévidée et la gaine est ouverte et tirée pour être enfilée sur la charge par coulissement vertical descendant, au moyen de doigts, pince, cadre de maintien, courroies, chaînes ou autre. Ces techniques mettent en oeuvre du film plein ou ajouré comme un filet. Ce film est thermorétractable ou étirable. Dans ce dernier cas il est étiré ou pré-étiré. Toute la charge ou seulement un partie d'entre elle peut être recouverte de film. Ces techniques peuvent faire l'objet de variantes telles que notamment : la dépose d'une feuille ou d'une plaque ou d'un cadre de toit ou de base sur la face horizontale supérieure ou inférieure (entre la palette et la charge) de la charge. Le film de suremballage peut comprendre plusieurs couches. La palette peut être remplacée par une fausse palette. Une machine de suremballage peut également être intégrée dans une installation comprenant, en amont, un palettiseur.

Un but de l'invention est donc de permettre la mécanisation et l'automatisation de la pose de telles cornières d'axe vertical de protection sur des charges a emballer.

Un autre but est de permettre cette pose en évitant toute collision avec les organes mobiles de la machine mis en oeuvre pour le suremballage.

Un autre but est d'avoir la possibilité d'éviter dans certains cas la mise en place d'un cerclage ou autre moyen similaire spécifiquement destiné au maintien de la ou des cornières avant que celle(s)-ci ne soi(en) t emprisonnée(s) par le film de suremballage.

Un autre but est de permettre la pose de cornières de différents formats sur des charges de différents formats.

Un autre but est de proposer un procédé et une machine de suremballage de charges incluant la pose de telles cornières.

Un autre but est de proposer un dispositif spécialement destiné à la saisie, au déplacement au dépôt et au maintien (lors de la pose) de telles cornières.

Un autre but est de proposer une machine et une installation d'emballage ou suremballage de charges, notamment palettisées, incluant un ou plusieurs tel(s) dispositif(s).

Un autre but est de proposer une charge, notamment palettisée emballée avec cornières, obtenue par le dit procédé ou avec la dite machine.

Ces buts et d'autres sont atteints selon l'invention au moyen d'un procédé d'emballage d'une charge comprenant les étapes consistant à :
- amener la charge à emballer à un poste d'emballage ;
- prendre au moins une cornière de protection rigide dans un magasin de cornières de protection avec un dispositif de saisie, déplacement, dépôt et maintien de cornières ;
- déposer au moins une cornière de protection rigide sur au moins une arête de la charge à emballer avec ledit dispositif, de saisie, déplacement, dépôt et maintien de cornières ;
- maintenir dans une première zone la cornière sur l'arête avec ledit dispositif de saisie, déplacement, dépôt et maintien de cornières et, simultanément, déposer sur la charge et la cornière des moyens de maintien rigides et permanents de la cornière sur la charge ;
- dégager le dispositif de saisie, déplacement, dépôt et maintien de cornières ;
- évacuer la charge emballée du poste d'emballage,
- entourer certaines des faces de la charge ou un élément d'emballage de celle-ci et de la cornière maintenue en place par le dispositif avec au moins une bande appliquée sur la charge placée dans au moins une seconde zone différente de la première, de manière que la bande assure un maintien de la cornière, caractérisé en ce que la charge à emballer est une charge parallélépipédique ou sensiblement parallélépipédique comportant quatre arêtes verticales, sur lesquelles on dépose les cornières de protection rigide, en ce que lors du transfert de cornières d'un magasin de cornières sur l'arête, le dispositif de saisie, déplacement, dépôt et maintien de cornières effectue une rotation d'axe vertical, en ce qu'on fait tourner le bras support de l'ordre d'un huitième de tour entre deux positions extrêmes et en ce qu'on amène en permanence une cornière dans l'ouverture de sortie du magasin quel que soit le degré de remplissage du magasin et on exerce une force tendant à l'empêcher de rentrer davantage dans le magasin.

L'invention a également pour objet un procédé, caractérisé en ce qu'on met en oeuvre une bande étroite tel qu'un feuillard réalisant un appui localisé sur la cornière.

L'invention a également pour objet un procédé, caractérisé en ce qu'on met en oeuvre une bande large apte à pouvoir recouvrir substantiellement les faces de la charge en réalisant un appui réparti sur la cornière.

L'invention a également pour objet un procédé, caractérisé en ce qu'on met en oeuvre la bande à la manière d'un cerclage ou d'un banderolage droit.

L'invention a également pour objet un procédé, caractérisé en ce qu'on met en oeuvre la bande par banderolage hélicoïdal.

L'invention a également pour objet un procédé, caractérisé par le fait qu'on commence le banderolage dans une seconde zone de manière à permettre le maintien de la cornière, puis une fois le dispositif dégagé on poursuit le banderolage de la charge et de la cornière.

L'invention a également pour objet un procédé, caractérisé par deux secondes zones écartées l'une de l'autre.

L'invention a également pour objet un procédé, caractérisé en ce qu'on colle, soude, agrafe, clipse, liaisonne la cornière sur la charge ou un élément d'emballage de celle-ci pour assurer un maintien de la cornière.

L'invention a également pour objet un procédé, caractérisé en ce qu'on choisit l'élément d'emballage de la charge auquel la cornière est associée rigidement dans le groupe comprenant la palette, un intercalaire, une plaque ou cadre d'extrémité, un contenant de la charge même.

L'invention a également pour objet un procédé, caractérisé en ce qu'on colle, soude, agrafe, clipse, liaisonne la cornière sur la charge ou un élément d'emballage de celle-ci dans ou à l'écart d'une première zone.

L'invention a également pour objet un procédé, caractérisé en ce qu'on coince la cornière sur la charge à l'une au moins de ses extrémités dans une zone écartée de la première zone au moyen d'une plaque ou cadre d'extrémité ayant un bord rabattu sur la cornière en la coinçant et à cet effet : on amène la cornière sur l'arête et une plaque ou cadre d'extrémité à bord non rabattu sur au moins une face d'extrémité de la charge ; puis on rabat positivement le bord de la plaque du cadre sur la cornière.

L'invention a également pour objet un procédé, caractérisé en ce qu'on coince la cornière sur la charge à ses deux extrémités par deux plaques ou cadres d'extrémité.

L'invention a également pour objet un procédé, caractérisé en ce qu'on recouvre au moins partiellement au moins certaines des faces de la charge et la cornière maintenue en place avec du film d'emballage appliqué sur la charge, la cornière et les éventuels organes de maintien de celle-ci : bande, colle, agrafe, clip, lien, bord rabattu de plaque ou cadre d'extrémité.

L'invention a également pour objet un procédé, caractérisé en ce qu'on met en oeuvre une cornière de protection ayant substantiellement la longueur de l'arête correspondante de la charge.

L'invention a également pour objet un procédé, caractérisé en ce qu'on place des cornières de protection sur les quatre arêtes latérales substantiellement parallèles de la charge.

L'invention a également pour objet un procédé, caractérisé en ce que la charge à emballer est une charge palettisée.

L'invention a également pour objet un procédé, caractérisé en ce que pendant le déplacement d'une cornière de protection depuis le magasin jusqu'à l'arête correspondante de la charge au moyen dudit dispositif (on assure au moyen du même dit dispositif son pivotement relatif d'environ 180° par rapport à sa direction générale longitudinale.

L'invention a également pour objet un procédé, caractérisé en ce qu'on recouvre la charge et la cornière par banderolage avec du film d'emballage en bande provenant d'une bobine de film et, à cet effet, successivement, on associe une partie extrême libre initiale de ladite bande de film à la charge ou un élément d'emballage de celle-ci, ou une cornière, ou un organe de maintien de celle-ci, on assure un déplacement relatif de la charge et de la bobine de film de manière à faire tourner l'axe de bobine de film autour de l'axe de banderolage de la charge, on coupe transversalement ladite bande de film une fois le banderolage réalisé, et on associe une partie extrême libre terminale de ladite bande de film au film déjà banderolé ou à la charge ou un élément d'emballage de celle-ci, ou une cornière, ou un organe de maintien de celle-ci.

L'invention a également pour objet un procédé, caractérisé en ce qu'on recouvre la charge et la cornière par houssage avec du film en gaine provenant d'une bobine de gaine de film aplatie et à cet effet, successivement on ouvre la gaine, on coupe transversalement la gaine à la longueur désirée.

L'invention a également pour objet un procédé, caractérisé en ce qu'on met en oeuvre du film étirable.

L'invention a également pour objet un procédé, caractérisé en ce qu'on met en oeuvre du film étirable pré-étiré avant d'être déposé et appliqué sur la charge.

L'invention a également pour objet un procédé, caractérisé en ce qu'on part de cornières préformées, on les saisit, déplace, dépose et maintient substantiellement dans cet état pré-formé.

L'invention a également pour objet un procédé, caractérisé en ce qu'on part de cornières aplaties, on les saisit et déplace dans cet état aplati et on leur donne la configuration souhaitée de cornière en les déformant in situ sur l'arête correspondante de la charge.

L'invention a également pour objet un procédé, caractérisé en ce que pour donner à une cornière sa configuration on la saisit seulement au voisinage de ses bords longitudinaux et on l'applique entre ceux-ci sur une arête saillante de la charge.

L'invention a également pour objet un dispositif de saisie, déplacement, dépôt et maintien d'une cornière de protection sur l'arête d'une charge par la mise en oeuvre du procédé selon l'invention, comprenant :
- un bâti ;
- un magasin de cornières où les cornières sont stockées avec leurs extrados tournés vers l'ouverture de sortie du magasin ;
- un bras-support porté par et monté sur le bâti, de façon mobile entre une position de saisie et une position de dépose et de maintien ;
- des premiers moyens tels qu'un vérin agissant sur le bras-support pour son entraînement entre et son blocage dans ses deux positions extrêmes ;
- des moyens de saisie et de maintien d'une cornière par son extrados, portés par le bras-support, se trouvant soit à l'état actif soit à l'état inactif tels qu'une ventouse de succion ;
- des moyens de commande spécifiques des moyens permettant le passage de l'un à l'autre des états et le maintien temporaire de l'un ou l'autre des deux états ;
- des moyens de commande généraux assurant la coordination des premiers moyens d'entraînement et des moyens de commande spécifiques, ledit bras-support supportant les moyens de saisie et de maintien à sa seconde partie extrême, les premiers moyens d'entraînement assurant le pivotement du bras-support entre ses deux positions extrêmes angulairement distantes d'une fraction de tour et les moyens de saisie et de maintien tels qu'une ventouse de succion étant, dans la position de saisie du bras-support, situés sensiblement dans l'ouverture de sortie du magasin, caractérisé en ce que le bras-support est monté pivotant par sa première partie extrême sur le bâti autour d'un axe d'articulation substantiellement vertical, en ce que ledit pivotement du bras support entre ses deux positions extrêmes est de l'ordre d'un huitième de tour, et en ce que le dispositif de saisie, déplacement, dépôt et maintien comporte, en outre, des moyens aptes d'une part à amener en permanence une cornière dans l'ouverture de sortie du magasin, quel que soit le degré de remplissage du magasin et, d'autre part, à exercer au moins sur la cornière se trouvant dans cette ouverture une force tendant à l'empêcher de rentrer davantage dans le magasin.

L'invention a également pour objet un dispositif, caractérisé en ce que les moyens de saisie et de maintien comprennent au moins deux ventouses de succion qui dans la position de saisie du bras-support sont situées à proximité des bords longitudinaux de l'ouverture de sortie du magasin.

L'invention a également pour objet un dispositif, caractérisé en ce que les moyens de saisie et de maintien comprennent au moins un organe de conformation en forme générale de cornière.

L'invention a également pour objet un dispositif, caractérisé en ce que les moyens de saisie et de maintien sont montés déplaçables sur le bras-support entre deux positions relatives extrêmes, à savoir une position de saisie et une position de dépose ; des seconds moyens d'entraînement des moyens de saisie et de maintien assurant leur déplacement entre leurs positions extrêmes et le blocage dans celle-ci ; les moyens de commande généraux assurant leur coordination avec les premiers moyens d'entraînement et les moyens de commande spécifiques.

L'invention a également pour objet un dispositif, caractérisé en ce que les moyens de saisie et de maintien sont montés pivotant sur le bras-support autour d'un axe d'articulation substantiellement parallèle à la direction générale longitudinale de l'ouverture de sortie du magasin ; les seconds moyens d'entraînement tels que comprenant un vérin assurant le pivotement desdits moyens entre ses deux positions extrêmes angulairement distantes d'une fraction de tour, notamment de l'ordre d'un demi tour.

L'invention a également pour objet un dispositif, caractérisé en ce que les moyens de saisie et de maintien comprennent un profilé support s'étendant substantiellement parallèlement à la direction générale longitudinale de l'ouverture de sortie du magasin le long duquel sont disposés plusieurs paires d'ensembles ventouses -organe de conformation.

L'invention a également pour objet un dispositif, caractérisé en ce que le profilé support est monté tourillonné sur le bras-support.

L'invention a également pour objet un dispositif, caractérisé en ce que ces moyens comprennent une plaque d'appui arrière des cornières, mobile à coulissement transversal et sollicitée vers l'ouverture de sortie du magasin par un organe convenable ainsi qu'un convoyeur support de cornières du magasin.

L'invention a également pour objet un dispositif, caractérisé par le fait que le bâti est monté dans son ensemble déplaçable et blocable en position requise en vue du réglage du dispositif en fonction des dimensions de la charge concernée, grâce à des moyens supports mobiles notamment des galets et des moyens d'entraînement, notamment des vérins, sous la dépendance des moyens de commande du dispositif.

L'invention a également pour objet un dispositif, caractérisé par le fait que le bâti est monté déplaçable à coulissement dans une direction substantiellement orthogonale à la direction longitudinale de l'ouverture de sortie du magasin.

L'invention a également pour objet un dispositif, caractérisé par le fait que les moyens de saisie et de maintien sont montés déplaçables sur le bras support selon une course réglable en vue du réglage du dispositif en fonction des dimensions de la charge concernée, sous la dépendance des moyens de commande du dispositif.

L'invention a également pour objet un dispositif, caractérisé par le fait que les premiers moyens d'entraînement sont agencés réglables en ce qui concerne la course du bras support entre ses deux positions extrêmes, sous la dépendance des moyens de commande du dispositif, en vue du réglage du dispositif en fonction des dimensions de la charge.

L'invention a également pour objet un dispositif de saisie, déplacement, dépôt et maintien d'une cornière de protection sur l'arête d'une charge selon l'invention, comportant un dispositif d'amenée et de dépose d'une plaque ou cadre d'extrémité à rabat, caractérisé par le fait qu'il comprend :
- un bâti ;
- au moins un magasin pour les plaques ou cadres ;
- des moyens de saisie d'une plaque ou cadre se trouvant à l'état actif ou à l'état inactif ;
- des moyens support , des moyens de saisie ;
- des moyens d'entraînement, des moyens de support entre une localisation de saisie ou les moyens de saisie sont situés dans ou à proximité de l'ouverture de surcharge du magasin et une localisation de dépose ou les moyens de saisie sont situés dans ou à proximité de la zone ou la plaque ou cadre doit être sur la charge ;
- des moyens de commande coordonnant le fonctionnement de moyens de saisie et de moyens d'entraînement.

L'invention a également pour objet un dispositif, caractérisé par le fait qu'un magasin est agencé pour permettre un empilement des plaques ou cadres placés horizontalement, l'ouverture de décharge étant supérieure.

L'invention a également pour objet un dispositif, caractérisé en ce que le magasin comporte une ouverture commune de décharge et de rechargement en plaques ou cadres.

L'invention a également pour objet un dispositif, caractérisé par le fait que les moyens de saisie sont des ventouses de succion à dépression.

L'invention a également pour objet un dispositif, caractérisé par le fait que les moyens d'entraînement sont agencés pour assurer un double coulissement vertical et horizontal respectivement pour d'une part l'opération de saisie et celle de dépose d'autre part l'opération de passage d'une localisation à une autre.

L'invention a également pour objet un dispositif, caractérisé par le fait que le bâti est pour partie commun à la machine d'emballage sans interférer avec les organes mobiles de celle-ci notamment placé au-dessus et vers l'extérieur ; et le magasin est placé horizontalement à côté de la machine d'emballage.

L'invention a également pour objet un dispositif, caractérisé par le fait qu'il comprend plusieurs magasins et des moyens assurant un déplacement relatif de magasins et des moyens support.

L'invention a également pour objet un dispositif, caractérisé par le fait qu'un magasin comprend un dispositif assurant un niveau de saisie constant dans le magasin quel que soit son degré de remplissage, tel qu'une table élévatrice.

L'invention a également pour objet un dispositif de saisie, déplacement, dépôt et maintien d'une cornière de protection sur l'arête d'une charge selon l'invention comprenant un dispositif pour rabattre un rabat d'une plaque ou cadre d'extrémité, caractérisé par le fait qu'il comprend :
- un bâti ;
- au moins un organe de déplacement de rabat porté par le bâti de façon mobile entre une position inactive ou le rabat peut être placé sensiblement coplanaire avec la plaque ou cadre et une position active ou le rabat est placé sensiblement orthogonalement à la plaque ou cadre ;
- des moyens d'entraînement de l'organe mobile entre ses deux positions.

L'invention a également pour objet un dispositif, caractérisé par le fait qu'il forme un ensemble structurel isolé.

L'invention a également pour objet un dispositif, caractérisé par le fait qu'il est incorporé à un dispositif d'amenée et de dépose selon l'invention, le bâti étant incorporé aux moyens support sous la forme générale d'une plaque à la périphérie de laquelle se trouve placé au moins un organe, les moyens d'entraînement étant portés par la plaque, les moyens de commande assurant la coordination des mouvements également de l'organe.

L'invention a également pour objet un dispositif, caractérisé par le fait que l'organe se présente sous la forme d'un doigt monté à pivotement sur la plaque-bâti le long de l'un de ses bords, le doigt étant dans la position inactive sensiblement coplanaire à la plaque bâti et dirigé vers l'extérieur et, dans la position active sensiblement orthogonal à la plaque-bâti et dirigé vers le moyen de saisie.

L'invention a également pour objet un dispositif, caractérisé par le fait qu'il est incorporé à une machine de suremballage en étant porté à pivotement libre par un axe de celle-ci coaxial à celui et la table, cet axe étant lui-même porté par une potence montée coulissante sur une colonne.

L'invention a également pour objet un dispositif, caractérisé par le fait qu'il est incorporé à une table de machine d'emballage pourvue d'ouverture de passage.

L'invention a également pour objet une machine d'emballage pour associer rigidement et à demeure au moins une cornière de protection sur une arête d'une charge, caractérisée par le fait qu'elle comprend au moins un dispositif de saisie, déplacement, dépôt et maintien d'une cornière selon l'invention et au moins un dispositif pour assurer une association rigide à demeure de la cornière déposée et maintenue sur la charge par ledit dispositif avec la charge ou un élément d'emballage de celle-ci, les deux dispositifs fonctionnant de façon coordonnée.

L'invention a également pour objet une machine d'emballage, caractérisée par le fait que ledit dispositif pour assurer une association rigide à demeure de la cornière déposée et maintenue sur la charge avec celle-ci ou un élément d'emballage de celle-ci est choisi dans le groupe comprenant : un dispositif pour entourer et appliquer sur la charge et la cornière une bande ; un dispositif de collage, soudage, agrafage, clipsage, liaisonnement de la cornière sur la charge ou un élément d'emballage de celle-ci ; un dispositif pour rabattre le bord d'une plaque ou cadre d'extrémité assurant le coinçage de la cornière ; une machine de suremballage de la charge palettisée, le film de suremballage assurant au moins la fonction de maintien de la cornière.

L'invention a également pour objet une machine d'emballage selon l'invention, caractérisée par le fait qu'il lui est associé, fonctionnellement en aval une machine de suremballage de la charge avec la cornière associée rigidement et à demeure ayant pour fonction essentielle le suremballage de la charge.

L'invention a également pour objet une machine d'emballage, caractérisée par le fait que la machine de suremballage de la charge ayant pour fonction essentielle le suremballage de celle-ci est choisie dans le groupe comprenant : les machines rideau, les machines de banderolage, les machines de houssage.

L'invention a également pour objet une machine d'emballage, caractérisée par le fait qu'il lui est associé fonctionnellement au moins un dispositif d'amenée et de dépose d'une plaque ou cadre d'extrémité à bord ou rabat rabattable.

L'invention a également pour objet une machine d'emballage selon l'invention, caractérisée par le fait que les dispositifs, d'amenée ou de dépose d'une plaque ou cadre d'extrémité pour rabattre le bord ou rabat de celle-ci sont associées fonctionnellement selon une séquence choisie dans le groupe comprenant les séquences suivantes : le dispositif de dépose d'une plaque ou cadre d'extrémité est d'abord mis en oeuvre, puis le dispositif pour rabattre le bord, enfin le dispositif, la cornière étant alors placée vers l'extérieur du bord rabattu ; le dispositif et le dispositif de dépose d'une plaque ou cadre sont d'abord mis en oeuvre puis le dispositif pour rabattre le bord la cornière étant alors placée vers l'intérieur du bord rabattu.

L'invention a également pour objet une machine d'emballage, caractérisée par le fait que la machine de suremballage assurant au moins la fonction de maintien de la cornière est choisie dans le groupe comprenant : les machines rideau, les machines de banderolage, les machines de houssage.

L'invention a également pour objet une machine d'emballage, caractérisée par le fait qu'une même machine de suremballage assure à la fois la fonction de maintien de la cornière et celle de suremballage proprement dit de la charge.

L'invention a également pour objet une machine d'emballage, caractérisée en ce que le dispositif et le dispositif pour assurer une association rigide sont structurellement distincts.

L'invention a également pour objet une machine d'emballage, caractérisée en ce que le dispositif et le dispositif pour assurer une association rigide sont structurellement pour partie au moins communs.

L'invention a également pour objet une machine d'emballage d'une charge comprenant au moins une cornière de protection rigide sur au moins une arête de la charge avec du film d'emballage entourant la charge et appliqué sur elle, caractérisée en ce qu'elle comprend :
- des moyens support de charge ;
- des moyens d'alimentation en film d'emballage ;
- des moyens mobiles pour permettre le recouvrement d'une charge portée par les moyens support avec le film provenant des moyens d'alimentation ;
- et au moins un dispositif de saisie, déplacement, dépôt et maintien d'une cornière de protection selon l'invention.

L'invention a également pour objet une machine d'emballage, caractérisée en ce qu'elle comporte une pluralité de dispositifs de saisie, déplacement, dépôt et maintien de cornières de protection substantiellement semblables entre eux pour une même pluralité d'arêtes de la charge à emballer.

L'invention a également pour objet une machine d'emballage, caractérisée en ce que les directions générales longitudinales des ouvertures des magasins des dispositifs de saisie, déplacement, dépôt et maintien sont substantiellement parallèles entre elles ; leurs bras-support se trouvent substantiellement dans un même plan commun, les dispositifs sont répartis autour d'une zone adjacente aux moyens support dans laquelle se trouve la charge ; et les moyens de commande généraux assurent le fonctionnement en synchronisme de la pluralité de dispositifs, la pluralité de moyens de saisie et de maintien étant les plus éloignés et les plus proches les uns des autres respectivement dans les positions de saisie d'une part et de dépose et de maintien d'autre part.

L'invention a également pour objet une machine d'emballage, caractérisée en ce que les moyens support de charge sont une table d'axe substantiellement vertical ; les moyens mobiles pour permettre le recouvrement d'une charge avec le film comprennent des moyens pour assurer un pivotement relatif de la table autour de son axe par rapport à l'axe de la bobine de film ; et un dispositif de saisie, déplacement, dépôt et maintien comporte un magasin de direction générale longitudinale verticale, dont l'extrémité inférieure est sensiblement coplanaire avec la table.

L'invention a également pour objet une machine d'emballage, caractérisée en ce qu'elle comporte quatre dispositifs de saisie, déplacement, dépôt et maintien.

L'invention a également pour objet une machine d'emballage, caractérisée en ce que la table est fixe ; les moyens d'alimentation en film d'emballage et de recouvrement de la charge avec ledit film comprennent une couronne supportant une bobine de film, substantiellement coaxiale avec la table, montée à coulissement vertical le long dudit axe entre une position inférieure proche du plan de la table et une position supérieure éloignée, ou des moyens de support bobine de film équivalant et assurant un même cheminement à la bobine de film, ladite couronne définissant un cheminement pour l'axe vertical d'une bobine de bande de film ; les dispositifs de saisie, déplacement, dépôt et maintien étant essentiellement placés à l'extérieur et à proximité de ladite couronne et de son parcours.

L'invention a également pour objet une machine d'emballage, caractérisée en ce que la table est montée pour pouvoir pivoter autour de son axe ; les moyens d'alimentation du film d'emballage et de recouvrement de la charge avec ledit film comprennent un chariot porté par une colonne de façon généralement coulissante verticalement ; cette machine comprenant également un dispositif pour rabattre un bord ou rabat d'une plaque ou cadre d'extrémité porté à pivotement libre par un axe coaxial à l'axe, porté par une potence porté à coulissement par la colonne.

Les autres caractéristiques et avantages de l'invention résulteront de la description qui suivra de plusieurs formes possibles mais non limitatives de mise en oeuvre en référence aux dessins annexés dans lesquels :
. La figure 1 est une vue schématique, en perspective d'une charge palettisée pourvue de cornières d'angle et d'un film de suremballage entourant la charge et les cornières et participant au maintien à demeure de celles-ci.
. Les figures 2A, 2B, 2C et 2D sont quatre vues schématiques en élévation (2C demie vue droite et 2D demie vue gauche) illustrant les étapes successives de mise en oeuvre du procédé selon l'invention dans une variante dans laquelle les cornières sont maintenues par deux bandes formant feuillard à savoir : amenée de cornières (figure 2A), maintien de celles-ci sur la charge et simultanément mise en place des bandes de maintien. Dans la sous variante des figures 2C et 2D, un film de suremballage recouvre la cornière et les bandes de maintien à savoir par banderolage d'un film d'emballage (figure 2C) et par houssage au moyen d'une housse (figure 2D).
. Les figures 3A, 3B, 3C sont trois vues schématiques en élévation illustrant les étapes successives de mise en oeuvre du procédé selon l'invention dans une autre variante dans laquelle les cornières sont maintenues par du film d'emballage en bande banderolé sur la charge et les cornières, de façon hélicoïdale à savoir : amenée et maintien des cornières dans une première zone et début du banderolage dans une seconde zone (figure 3A), poursuite du banderolage, les cornières étant seulement maintenues par la bande de film (figure 3B), fin du banderolage (figure 3C).
. Les figures 4A, 4B, 4C sont trois vues schématiques en élévation (4B demie vue de droite, 4C demie vue de gauche) illustrant les étapes successives de mise en oeuvre du procédé selon l'invention dans une autre variante dans laquelle les cornières sont maintenues par des agrafes enfoncées dans la charge ou des éléments d'emballage de celle-ci (caisse, palette) à savoir : amenée des cornières, maintien contre la charge et agrafage (figure 4A), mise en place d'un film de suremballage banderolant hélicoïdalement la charge , les cornières et les agrafes (figure 4B) ou maintien de la charge ainsi pourvue de cornières agrafées tel quel (figure 4C).
. Les figures 5A, 5B, 5C, 5D sont quatres vues schématiques en élévation illustrant les étapes successives de mise en oeuvre du procédé selon l'invention dans une autre variante dans laquelle les cornières sont maintenues par association rigide aux deux extrémités sur la palette et sur une plaque ou cadre d'extrémité supérieure à bord rabattu à savoir : amenée de la plaque ou cadre sur la face supérieure horizontale de la charge avec son bord non rabattu (figure 5A), rabattement du bord et amenée par l'extérieur des cornières (figure 5B), association rigide des cornières au bord rabattu de la plaque ou cadre d'extrémité supérieure ainsi qu'à la palette (figure 5C), charge ainsi réalisée dépourvue de film de suremballage (figure 5D).
. Les figures 6A, 6B, 6C, 6D, 6E, 6F, 6G et 6H sont huit vues schématiques en élévation illustrant les étapes successives de mise en oeuvre du procédé selon l'invention dans une autre variante dans laquelle les cornières sont maintenues coincées par les bords rabattus de deux plaques ou cadre d'extrémité inférieur et supérieur respectivement et au moyen d'un film de suremballage banderolé hélicoïdalement (demie vue droite figure 6G) ou sous forme de housse (demie vue gauche figure 6H), à savoir : sur une palette, amenée et dépôt d'une plaque ou cadre d'extrémité inférieure à bord non rabattu (figure 6A), constitution de la charge sur la palette et la plaque ou cadre d'extrémité inférieur (figure 6B), amenée et dépôt sur la face horizontale supérieure de la charge constituée d'une plaque ou cadre d'extrémité supérieur à bord non rabattu (figure 6C), amenée des cornières les bords restant non rabattus (figure 6D), une fois les cornières en place et maintenues ainsi, rabattement des deux bords de plaques ou cadres d'extrémité (figure 6E), coincement subséquent des cornières qui peuvent être cessées d'être maintenues, l'étant alors par les bords rabattus (figure 6F).
. La figure 7 est une vue de dessus d'une machine de suremballage des faces latérales verticales d'une charge palettisée par banderolage de type à table fixe et bobine de film à axe tournant autour de la charge de façon hélicoïdale, conforme à l'invention, pour à la fois le suremballage de la charge et le maintien de la cornière.
. La figure 8 est une vue verticale en élévation de la machine de la figure 7.
. La figure 9 est une vue partielle de dessus à plus grande échelle d'un dispositif pour la saisie, le déplacement, le dépôt et le maintien de cornières.
. La figure 10 est une vue en élévation frontale du dispositif de la figure 9.
. La figure 11 est une vue en élévation de côté du dispositif de la figure 9.
. Les figures 12 et 13 sont deux vues schématiques respectivement verticalement en élévation et de dessus d'une machine de suremballage par banderolage de type à table tournante, conforme à l'invention, pour à la fois le suremballage de la charge et le maintien de la cornière.
. Les figures 14A à 14I sont neuf vues schématiques en élévation illustrant les étapes d'un procédé possible de mise en oeuvre de la machine à table tournante des figures 12 et 13 à savoir : la situation de départ ou une charge est sur la table et le début de saisie d'une plaque ou cadre d'extrémité supérieure (figure 14A), la dépose de cette plaque ou cadre sur la face horizontale supérieure de la charge, le bord n'étant pas rabattu et le début d'évacuation du dispositif d'amenée et de dépose de la plaque ou cadre (figure 14B) ; ce dispositif étant, dans cette réalisation distinct du dispositif pour rabattre des bords de la plaque ou cadre, ce dispositif étant escamoté, l'amenée du dispositif pour rabattre le bord verticalement et vers le bas vers la plaque ou cadre (figure 14C), l'amenée de cornières (figure 14D), les cornières étant maintenues par le dispositif d'amenée, la mise en oeuvre du dispositif pour rabattre le bord et le rabattement subséquent du bord (figure 14E), les cornières étant maintenues par le haut et le bord rabattu, pivotement de la table, donc de la charge et du dispositif pour rabattre le rabat et début du banderolage (figure 14F), fin du banderolage, la table étant arrêtée (figure 14G), évacuation de la charge, escamotage du dispositif pour rabattre le rabat de la plaque ou cadre d'extrémité et pivotement de ses doigts jusqu'à l'horizontale (figure 14H), machine prête à un nouveau cycle (figure 14I).
. La figure 15 est une vue verticale en élévation d'une machine d'emballage de type à table fixe, à laquelle est incorporé un dispositif d'amenée de plaques ou cadres d'extrémité, cette figure ne représentant pas les dispositifs de saisie, déplacement, dépôt et maintien de cornière pour des raisons de simplicité et clarté, le dispositif de saisie pouvant inclure un dispositif pour rabattre le bord de la plaque ou cadre.
. La figure 16 est vue de côté, partielle, du dispositif de la figure 15 illustrant sa partie mobile.
. La figure 17 est une vue de côté, partielle, du dispositif de la figure 15 illustrant la variante à plusieurs magasins et à dispositif de saisie à niveau constant.
. La figure 18 est vue en plan horizontal d'une variante possible d'un dispositif pour rabattre le rabat de la plaque ou cadre d'extrémité, plus spécialement applicable à une plaque ou cadre d'extrémité supérieure.
. La figure 19 est une vue schématique en plan horizontal d'une autre variante possible d'un dispositif pour rabattre le rabat de la plaque ou cadre d'extrémité, plus spécialement applicable à une plaque ou cadre d'extrémité inférieure.
. La figure 20 est une vue de côté du dispositif de la figure 19.
. La figure 21 est une vue de même type que celle de la figure 20 montrant le fonctionnement du dispositif.

L'invention est relative à l'emballage d'une charge comprenant sur au moins une arête 3 une cornière de protection 4 distincte et rapportée maintenue rigidement sur la charge 1. Selon une variante de réalisation une telle cornière 4 est interposée entre la charge 1 et un film 2 extérieur de suremballage.

Dans la forme de réalisation représentée sur les figures la charge 1 est une charge palettisée prismatique -en l'occurrence parallélépipédique- limitée par quatre faces latérales verticales 5, et deux faces horizontales supérieure 6 et inférieure 7, cette dernière reposant sur une palette ou formant "fausse-palette". Les arêtes 3 sont les quatre arêtes verticales entre et séparant les faces 5. Les cornières 4 mises en oeuvre ont une direction générale longitudinale qui est alors substantiellement verticale.

Une machine pour le suremballage d'une charge 1 telle qu'elle est considérée ici avec du film de suremballage 2, cette machine assurant le maintien de la cornière 4 et/ou le suremballage proprement dit de la charge comprend en général :
. des moyens support 8 de la charge ;
. des moyens 9 d'alimentation en film 2, provenant des moyens 9 ;
. des moyens 10 mobiles pour permettre le recouvrement d'une partie au moins de certaines faces de la charge portée par les moyens 8 avec le film 2 provenant des moyens 9.

Dans les formes de réalisation plus spécialement considérées les moyens 8 sont une table d'axe 11 substantiellement vertical ; les moyens 9 comprennent une bobine de film en bande (suremballage par banderolage) ou sous forme de gaine applatie (suremballage par houssage) ; et les moyens 10 comprenant : ou des moyens pour assurer un pivotement relatif de la table 8 autour de son axe 11 par rapport à la bobine de film 9 ou au film provenant de celle-ci la table 8 étant soit fixe et la bobine 9 de film en bande tournant autour, ou la table 8 tournant autour de son axe vertical 11 et la bobine 9 de film en bande ayant un axe de position fixe (suremballage par banderolage) ; ou des moyens pour assurer l'ouverture de la gaine provenant de la bobine de gaine aplatie 9 ainsi que l'enfilement de la gaine ainsi ouverte sur la charge 1 portée par la table (suremballage par houssage).

Dans le cas de la machine de suremballage par banderolage de type à table fixe représentée sur les figures 7 et 8 la table 8 est fixe et les moyens 10 comprennent une couronne 12 d'axe 11 supportant la bobine de film 9, montée à coulissement parallèlement à l'axe 11 entre une position inférieure proche du plan horizontal de la table 8 et une position supérieure parallèle éloignée de la table 8, notamment se trouvant à un niveau légèrement au-dessus de celui de la face horizontale supérieure 6. La couronne 12 définit un cheminement notamment circulaire pour l'axe de la bobine de film 9 autour des faces latérales verticales 5. Etant donné le mouvement de coulissement axial de la couronne 12, la bobine de film 9 effectue, outre une rotation autour de son axe, du fait du dévidement du film, un mouvement hélicoïdal d'axe 11.

Dans une telle machine de suremballage on peut, à la place d'une couronne 12, avoir des moyens support de la bobine de film 9 équivalent et assurant un cheminement identique ou équivalent à celle-ci ou à son axe. Ces moyens support peuvent être, par exemple, un bras coudé (horizontal supérieur et vertical descendant) tournant autour d'un axe vertical de son tronçon horizontal, parallèle et écarté du tronçon vertical.

Avec une telle machine de suremballage on peut recouvrir par banderolage la charge 1 et la (ou les ) cornière(s) 4 par banderolage avec le film 2 en bande provenant de la bobine de film 9. A cet effet, successivement, on associe une partie extrême libre initiale de la bande de film 2 à la charge 1 ; on assure un déplacement relatif de la charge 1 et de la bobine de film 9 de manière à faire tourner l'axe de bobine de film 9 autour de l'axe 11 de banderolage de la charge ; on coupe transversalement la bande de film 2 une fois le banderolage réalisé ; et on associe une partie extrême libre terminale de la bande de film 2 au film préalablement banderolé ou à la charge.

Une machine de suremballage pour recouvrir par banderolage les faces latérales verticales 5 d'une charge 1 et permettre à la fois le suremballage de la charge et le maintien des cornières peut aussi être du type à table 8 tournant autour de son axe vertical 11 par un tourillon 8a, la bobine de film ayant un axe de direction générale fixe verticale. Une telle machine est représentée schématiquement sur les figures 12 et 13. Elle dérive d'une machine classique de ce type, connue de l'état de la technique par la présence à la place d'une plateau presseur de toit d'un dispositif 54 pour rabattre le bord saillant ou rabat 53 d'une plaque ou cadre d'extrémité supérieure 52 placé sur la face supérieure 6 de la charge 1, ce dispositif 54 étant agencé comme un tel plateau presseur c'est-à-dire porté à pivotement libre par un axe 48 situé au dessus, coaxial avec l'axe 11 de la table 8, porté lui-même par une potence 49 porté coulissant par une colonne 50 formant bâti de manière à pouvoir coulisser vers le haut le bas, grâce à des moyens d'entraînement. De la sorte le dispositif 54 pour rabattre peut être appliqué sur la face horizontale supérieure 6 d'une charge 1 placée sur la table 8 et tourner en même temps que celle-ci. Cette colonne 50 reçoit également les moyens d'alimentation un film 9 comprenant le plus souvent un chariot généralement également montés coulissant verticalement. Le dispositif 54 peut être incorporé à un dispositif 51 d'amenée de la plaque ou cadre, ces deux dispositifs 51, 54 étant décrits par la suite.

Une machine de suremballage mise en oeuvre dans l'invention pour le suremballage de la charge et/ou le maintien d'une cornière peut également être (non représenté) du type "rideau" la charge coulissant horizontalement sur un convoyeur et rencontrant un rideau de film vertical de direction générale longitudinale horizontale tendu entre deux bobines de film à axes verticaux le rideau étant ensuite déformé en U puis refermé sur lui-même et enfin soudé transversalement et coupé ; ou du type "housseuse" le film provenant d'une gaine, notamment à soufflets, originellement aplatie qui est ensuite ouverte avec des organes tels que courroies, doigts, caissons d'aspiration ou équivalent puis enfilée ouverte sur la charge, par dessus. Dans le cas d'une machine d'emballage du type "housseuse", successivement on ouvre la gaine, on l'enfile sur la charge et la cornière, on coupe transversalement la gaine à la longueur désirée.

Une machine de suremballage telle que mise en oeuvre peut aussi comporter (non représenté) une bobine de film à axe horizontal tournant autour d'une charge allongée en direction longitudinale et mobile à coulissement le long de celle-ci.

Le film 2 est plein ou ajouré comme un filet. Il est de type étirable ou de type thermo-rétractable. Dans le cas d'un film étirable, le film est préférentiellement pré-étiré avant son application sur la charge.

Le recouvrement de la charge 1 avec le film 2 grâce à une machine de suremballage telle qu'elle a été mentionnée est tel que le film entoure la charge (selon au moins une direction) ainsi que la ou les cornières se trouvant sur celle-ci. Le film recouvre la totalité des faces attenantes de la charge selon cette direction ou une partie seulement. Selon les dimensions de film mises en oeuvre le recouvrement est simple (pleine laize) ou comporte plusieurs tronçons juxtaposés, notamment à recouvrement dans le cas d'un banderolage hélicoïdal. Ce banderolage hélicoïdal peut être croisé montant et descendant.

Dans la forme de réalisation de machine de suremballage représentée sur les figures 7 et 8, il est également prévu un dispositif 13 de dépôt d'une feuille souple de film de suremballage sur la face horizontale supérieure 6 de la charge 1.

Ainsi qu'on l'a déjà mentionné, une telle machine de suremballage telle qu'elle vient d'être décrite peut être mise en oeuvre non seulement pour assurer le suremballage de la charge palettisée 1 garnie d'une ou plusieurs cornières 4, lorsqu'un tel suremballage est souhaité, l'étape de suremballage intervenant alors à la fin du procédé d'emballage, mais aussi pour assurer substantiellement seul ou en combinaison avec le suremballage le maintien de la ou des cornières 4 maintenues temporairement, par ailleurs, sur la charge 1. Dans le cas où on souhaite mettre en oeuvre la machine de suremballage pour le maintien de la ou des cornières 4, on place d'abord la cornière 4 sur l'arête 3 considérée au moyen d'un dispositif 14 de saisie, déplacement, dépôt et maintien temporaire sur lequel on revient par la suite. Ensuite, on recouvre la charge 1 avec le film 2, grâce à la machine de suremballage.On recouvre aussi, au moins partiellement, la cornière 4 maintenue en place par le dispositif 14, jusqu'à ce qu'elle soit emprisonnée par le film 2 appliqué sur la charge et, en conséquence, maintenue en place grâce au seul film de suremballage.On met alors alors en oeuvre un dispositif 14 de saisie, déplacement, dépôt et maintien de cornière de protection 4 placé entre un magasin 15 de cornières de protection 4 et l'arête 3 de la charge 1 à garnir de cornière 4. On amène et on dépose une cornière de protection 4 sur une arête 3 de la charge à partir du magasin 15 au moyen du dit dispositif 14. Avec ce même dit dispositif 14 uniquement on maintient temporairement la cornière de protection 4 ainsi amenée sur l'arête 3 dans une première zone 16 et, simultanément, on recouvre la cornière 4 dans une seconde zone 17 différente de la première zone 16 avec le film d'emballage 2 et cela au moins jusqu'à ce que le film d'emballage 2 entoure une fois la charge 1 et en recouvrant aussi la cornière 4 en assure son maintien. Une fois la cornière 4 ainsi maintenue par le film d'emballage 2 on dégage le dit dispositif 14 de la cornière 4 et on poursuit le recouvrement de la charge 1 et de la cornière 4 avec le film d'emballage 2.

Une cornière 4 a dans la réalisation considérée substantiellement la longueur de l'arête 3 correspondante. La première zone 16 est, dans cette forme de réalisation, la moitié inférieure de la cornière 4 et la seconde zone 17 sa partie extrême supérieure. Selon d'autres variantes possibles les zones 16, 17 sont différentes.

Dans la forme de réalisation considérée par les figures on place des cornières de protection 4 sur les quatre arêtes latérales 3 substantiellement parallèles de la charge 1. Cette mise en place intervient simultanément avec plusieurs, notamment quatre, dispositifs 14 distincts de saisie, déplacement, dépôt et maintien fonctionnant en synchronisme.

Un tel dispositif 14 comprend en général :
- un bâti 18 ;
- un magasin 15 de cornières agencé pour que dans celui-ci les cornières 4 soient stockées avec leurs extrados tournés vers l'ouverture de sortie 19 du magasin 15, notamment soient imbriquées ou superposées les unes dans ou sur les autres ;
- un bras-support 20 porté par le bâti 18, monté sur ce dernier de façon mobile entre deux positions extrêmes : une position de saisie et une position commune de dépose et de maintien, où il est respectivement proche de l'ouverture de sortie 19 du magasin 15 et éloigné de celle-ci et proche d'une arête 3 de la charge 1 ;
- des premiers moyens 21 agissant sur le bras-support 20 pour son entraînement entre et son blocage dans ses deux positions extrêmes ;
- des moyens 22 de saisie et de maintien d'une cornière 4 essentiellement par son extrados et sa première zone 16, portés par le bras-support 20, se trouvant soit à l'état actif soit à l'état inactif ;
- des moyens de commande spécifiques des moyens 22 de saisie et de maintien permettant le passage de l'un à l'autre des états et le maintien temporaire de l'un ou l'autre des deux états ;
- des moyens de commande généraux assurant la coordination des premiers moyens d'entraînement 21 et des moyens de commande spécifiques.

L'ouverture de sortie 19 du magasin 15 a une forme allongée sensiblement complémentaire de celle des cornières de protection 4. Une telle ouverture 19 présente donc une direction longitudinale 19a sensiblement parallèle à la direction générale longitudinale des cornières 4. Ses bords longitudinaux 19b sont sensiblement parallèles à la direction 19a.

Afin que l'extrados d'une cornière 4 soit à la fois dirigé vers l'ouverture de sortie 19 lorsque la cornière 4 se trouve dans le magasin 15 et à l'opposé de la charge 1 lorsque la cornière 4 se trouve sur celle-ci, et alors même que l'ouverture de sortie 19 est généralement tournée vers la charge 1, le procédé est tel que pendant le déplacement d'une cornière de protection 4 depuis le magasin 15 jusqu'à l'arête 3 correspondante de la charge 1 au moyen du dit dispositif 14 on assure au moyen du même dit dispositif 14 le pivotement relatif de la cornière 4 d'environ 180° par rapport à sa direction générale longitudinale.

Selon une première variante de réalisation on part de cornières préformées et stockées ainsi, on les saisit, déplace, dépose et maintient substantiellement dans cet état pré-formé.

Selon une seconde variante de réalisation, on part de cornières aplaties, on les saisit et déplace dans cet état aplati et on leur donne la configuration souhaitée de cornière en les déformant in situ sur l'arête 3 correspondante de la charge 1. A cet effet on saisit la cornière seulement au voisinage de ses bords longitudinaux 23 et on l'applique entre ces deux bords 23 sur 1' arête 3 saillante de la charge 1.

Dans la réalisation considérée, le bras-support 20 est mobile et pivotant car il est monté comme tel à sa première partie extrême 24 sur le bâti 18 autour d'un axe d'articulation 25 fixe, substantiellement parallèle à la direction générale longitudinale 19a.

Les moyens de saisie et de maintien 22 sont supportés à la seconde partie extrême 26 du bras-support 20.

Dans cette réalisation, les premiers moyens d'entraînement 21 comprennent un vérin qui assure le pivotement du bras-support 20 autour de l'axe 25 et entre ses deux positions extrêmes. Celles-ci sont écartées angulairement d'une fraction de tour, par exemple de l'ordre d'un huitième de tour.

Selon d'autres réalisations possibles, non représentées, le bras-support 20 est : mobile à pivotement autour d'un axe agencé ou disposé différemment ; mobile à coulissement, notamment horizontal en direction de l'arête 3 à recouvrir de la cornière ; articulé autour d'un point ; porté par un robot de manipulation ; ou enfin est mobile selon une combinaison de ces différents mouvements (articulation, pivotement, coulissement). Le mouvement est plus ou moins complexe selon le déplacement imposé à la cornière entre le magasin 15 plus ou moins distant de la charge 1 ou de ses moyens support 8 et de la charge 1 ou ses moyens support 8.

Les moyens de saisie et de maintien 22 peuvent mettre en oeuvre au moins une ventouse de succion 27 qui dans la position de saisie du bras-support 20 est située sensiblement dans l'ouverture 19 du magasin 15, l'ouverture de la ventouse 27 étant alors apte à venir prendre une cornière 4 se trouvant dans l'ouverture 19, par son extrados.

Dans la réalisation envisagée, il est prévu au moins deux ventouses de succion 27 qui dans la position de saisie du bras-support 20 sont situées à proximité des bords longitudinaux 19b de l'ouverture de sortie 19 du magasin 15.

Aux ventouses de succion 27 sont associées des moyens d'aspiration avec une coupure telle que lorsque les moyens d'aspiration fonctionnent, les ventouses alors à l'état actif, aspirent l'air par leurs faces de saisie. Lorsque les moyens d'aspiration sont coupés, les ventouses, alors à l'état inactif, n'aspirent pas l'air.

De telles ventouses 27 sont couramment utilisées dans le domaine de l'emballage. Il n'est pas nécessaire de les décrire davantage. Elles peuvent être remplacées par des organes équivalents tels que caisson aspirant voire doigt ou pinces de préhension.

Il est également prévu que les moyens de saisie et de maintien 22 comprennent au moins un organe de conformation 28 en forme générale de cornière. Un tel organe de conformation 28 vise à assurer une pression sur l'extrados de la cornière de protection 4 lors de sa pose de manière qu'elle soit bien conformée à la charge 1 à l'endroit et au voisinage de l'arête 3 et qu'il n'y ait pas de jeu substantiel entre la charge 1 et la cornière de protection 4. Cet organe de conformation qui peut être utilisé également dans le cas de cornières pré-formées permet, dans le cas de cornières originellement aplaties, de les conformer selon une forme de cornière.

Dans la réalisation envisagée, outre le mouvement d'ensemble du bras-support 20, il est prévu que les moyens de saisie et de maintien 22 soient montés déplaçables relativement sur le bras-support 20 entre deux positions relatives extrêmes à savoir une position de saisie et une position de dépose. A cet effet, il est prévu des seconds moyens d'entraînement 29 des moyens de saisie et de maintien 22 assurant le déplacement des moyens 22 de l'une à l'autre des deux positions extrêmes et permettant le blocage dans l'une ou l'autre de celles-ci. Les moyens de commande généraux déjà mentionnés assurent la coordination des seconds moyens d'entraînement 29 avec les premiers moyens de commande et les moyens de commande spécifiques.

En particulier, les moyens de saisie et de maintien 22 sont montés pivotant sur le bras-support 20, à sa seconde partie extrême 26 autour d'un axe d'articulation 30 substantiellement parallèle à la direction générale 19a ainsi qu'à l'axe 25. Dans ce cas, les seconds moyens d'entraînement 29 comprennent un vérin 31 qui est articulé d'une part au bras-support 20 du côté de la seconde partie extrême 26, d'autre part à un pignon denté 32 articulé en 33 sur le bras-support 20 et sur lequel est engrené un pignon denté 34 calé en rotation sur l'axe 30. Avec une telle structure, les seconds moyens d'entraînement 29 assurent le pivotement des moyens de saisie et de maintien entre ses deux positions extrêmes relatives angulairement distantes d'une fraction de tour notamment de l'ordre d'un demi-tour.

Les seconds moyens d'entraînement 29 peuvent faire l'objet d'autres modes de réalisation, correspondant aussi bien à la même cinématique de déplacement des moyens de saisie et de maintien 22 qu'à une autre cinématique.

Les moyens de commande généraux sont agencés pour permettre les situations suivantes :
- bras-support 20 en position de saisie : les moyens de saisie et de maintien 22 sont en position de saisie. Leur localisation est alors dans ou à proximité immédiate de l'ouverture 19. Alors, les moyens 22 sont soit à l'état actif, soit à l'état inactif. A l'état actif les ventouses 27 aspirent contre elles et maintiennent ainsi une cornière de protection 4. A l'état inactif, les ventouses 27 ne peuvent maintenir contre elles une cornière de protection 4. Cette dernière situation intervient lorsque le dispositif 14 est à l'état d'attente .
- bras-support 20 en position de dépose et de maintien : les moyens de saisie 22 sont en position de dépose. Ils sont alors écartés du magasin 15 et situés à proximité immédiate de l'arête 3 concernée. Alors, les moyens 22 sont soit à l'état actif pour continuer à assurer le maintien effectif de la cornière de protection 4, soit à l'état inactif pour libérer la cornière de protection 4, et tandis que celle-ci est appliquée sur l'arête, 3 revenir vers le magasin 15.

Les moyens de commande généraux assurent, par rapport à une situation initiale où le bras-support 20 est en position de saisie et les moyens de saisie et de maintien 22 en position de saisie et à l'état inactif -état d'attente- la séquence suivante :
a/ passage des moyens de saisie et de maintien 22 à l'état actif ;
b/ passage du bras-support 20 à la position de dépose et de maintien et des moyens de saisie et de maintien 22 en position de dépose ;
c/ dans cette dernière position du bras-support 20 et des dits moyens 22, passage de ceux-ci à l'état inactif ;
d/ passage du bras-support 20 et des moyens de saisie et de maintien 22 à la position de saisie.

L'étape a/ permet de saisir la cornière de protection 4 se trouvant dans l'ouverture 19 et cela dans la zone 16. Dans l'étape b/ les deux passages considérés interviennent simultanément ou non. Cette étape b/ permet de transporter la cornière portée par les moyens 22 vers la charge et l'arête 3 concernée. Dans l'étape c/ la cornière de renfort 4 est désolidarisée des moyens de maintien 22. Cela est rendu possible sans mouvement substantiel de la cornière de protection 4 parce que, simultanément, le film 2 maintient la cornière 4 appliquée sur la charge 1 dans la seconde zone 17. Dans l'étape d/ le dispositif revient à l'état d'attente. Cette étape d/ intervient en temps masqué puisque simultanément le recouvrement de la charge 1 et de la cornière 4 avec le film peut se poursuivre. De même l'étape a/ et le début de l'étape b/ peuvent intervenir alors que du film 2 est déposé sur la charge 1 y compris, éventuellement sur l'arête 3 devant recevoir la cornière 4. A la fin de l'étape b/, l'arête 3 doit être libre de film 2 pour permettre l'application sur cette arête 3 de la cornière 4.

Préférentiellement, les moyens de saisie et de maintien 22 comprennent un profilé support 35 s'étendant substantiellement parallèlement à la direction générale longitudinale 19b de l'ouverture de sortie 19 du magasin 15, le long duquel sont disposés plusieurs paires d'ensembles ventouses 27-organes de conformation 28. Le profilé support 35 est en l'occurrence placé de façon médiane par rapport à l'ouverture 19, les ventouses 27 et l'organe de conformation 28 étant situés de part et d'autre du profilé support 35. Les paires d'ensembles ventouses 27 organe de conformation 28 sont, dans la réalisation considérée au nombre de deux, une à chaque partie extrême inférieure 36 et supérieure 37 du profilé support 35. Le profilé support 35 est monté tourillonné sur le bras-support 20. Le pignon denté 34 et plus généralement les seconds moyens d'entraînement 29 sont situés à une partie extrême du profilé support 35, en l'occurrence la partie extrême inférieure 36 où le profilé support 35 est porté par le bras-support 20.

Le bras-support 20 et les moyens de saisie et de maintien 22 sont localisés sectoriellement par rapport à la direction longitudinale générale d'une cornière. Cette disposition permet de maintenir la cornière de protection 4 par sa première zone 16 seulement en laissant libre sa seconde zone 17.

Pour permettre une flexibilité d'emploi du dispositif 14 à savoir l'utilisation de cornières 4 de différentes longueurs (hauteurs lorsque les cornières sont de direction générale verticale comme dans la réalisation considérée), on prévoit que le magasin 15 comporte une extrémité transversale 38 (en l'occurrence supérieure) ouverte par laquelle peuvent saillir plus ou moins les cornières 4. Dans un tel cas, le magasin 15 comprend également des saillies de maintien 39 de la première cornière se trouvant dans l'ouverture au voisinage des ventouses 27 et des extrémités transversales 38, 40, cette dernière inférieure et proche du plan horizontal du bras-support 20.

Dans la réalisation considérée, le dispositif 14 comporte également des moyens 41 aptes d'une part à amener en permanence une cornière dans l'ouverture de sortie 19 du magasin 15, quel que soit le degré de remplissage du magasin 15 et, d'autre part, à exercer au moins sur la cornière se trouvant dans cette ouverture 19 une force tendant à l'empêcher de rentrer davantage dans le magasin 15. Cette disposition constructive est particulièrement efficiente dans le cas ou les cornières sont disposées verticalement et sont de grande longueur (en l'occurrence hauteur) par exemple de l'ordre de 2 mètres. A défaut il y aurait risque d'écroulement des cornières 4 ou, lorsque le dispositif 14 est amené pour saisir une cornière dans l'ouverture 19, celle-ci risquerait de rentrer dans le magasin et, en conséquence, de ne pas être saisie par les moyens de saisie et de maintien 22.

Ces moyens 41 comprennent par exemple une plaque d'appui arrière 42 des cornières, mobile à coulissement transversal et sollicitée vers l'ouverture de sortie du magasin par un organe convenable 43 ainsi qu'un convoyeur support 44 de cornières du magasin 15. D'autres formes de réalisation peuvent être envisagées, sous forme de moyens mécaniques, électriques, pneumatiques.

Selon l'invention (figure 11), le dispositif 14 est agencé dans une machine d'emballage de manière à pouvoir être réglé en fonction des dimensions de la charge 1. Ce réglage impose que les moyens de saisie et de maintien 22 soient placés plus ou moins proches de l'axe 11, dans la position de dépose et de maintien, avec une orientation donnée. A cet effet, selon une réalisation possible, le bâti 18 est monté dans son ensemble déplaçable et blocable en position requise en vue du réglage du dispositif en fonction des dimensions de la charge 1 concernée, grâce à des moyens supports mobiles 46 notamment des galets et des moyens d'entraînement 47, notamment des vérins, sous la dépendance des moyens de commande du dispositif. En particulier, le bâti 18 est monté déplaçable à coulissement dans une direction substantiellement orthogonale à la direction longitudinale 19a de l'ouverture de sortie 19 du magasin 15. Les galets 46 peuvent rouler sur une piste 45 au sol. Le vérin 47 peut être associé d'une part au sol ou à un support fixé à lui et d'autre part du bâti 18 ou à un support fixé à lui. Par ailleurs, les moyens de saisie et de maintien 22 sont montés déplaçables sur le bras support 20 selon une course réglable en vue du réglage du dispositif en fonction des dimensions de la charge 1 concernée, sous la dépendance des moyens de commande du dispositif. A cet effet et par exemple, le vérin 31 peut avoir une course réglable, la course effective du vérin du vérin 31 dépendant des dimensions de la charge 1 concernée. Préférentiellement il est prévu que les moyens de commande coordonnent les déplacements du bâti 18 et le réglage de la course du vérin 31 notamment selon des programmes de fonctionnement types correspondant à des dimensions normalisées de charge 1. Selon une variante possible, les premiers moyens d'entraînement 21 sont agencés réglables en ce qui concerne la course du bras support 20 entre ses deux positions extrêmes, sous la dépendance des moyens de commande du dispositif, en vue du réglage du dispositif 14 en fonction des dimensions de la charge 1. A cet effet et par exemple, la course de pivotement du bras support 20 peut être plus ou moins importante car réglable, la course de coulissement du vérin des premiers moyens d'entraînement 21 étant elle-même réglable.

L'invention concerne également une machine d'emballage telle que déjà décrite à laquelle est associé au moins un dispositif 14 de saisie, déplacement, dépôt et maintien tel qu'il a été déjà décrit.

Ces dispositifs 14 , grâce à leur structure à bras 20 pivotant permet d'éloigner les magasins de la charge à traiter ou de ses moyens supports. L'espace libre existant entre eux permet le passage des moyens d'emballage ou de suremballage.

Préférentiellement et en général, la machine comporte une pluralité (par exemple quatre) de dispositifs de saisie, déplacement, dépôt et maintien 14 de cornières de protection 4 substantiellement semblables entre eux pour une même pluralité d'arêtes 3 de la charge 1 à emballer.

Cette pluralité de dispositifs 14 est agencée pour que les directions générales longitudinales 19b soient substantiellement parallèles entre elles et que la pluralité des bras-supports 20 se trouve substantiellement dans un même plan commun (ou entre deux plans communs parallèles entre eux) perpendiculaire à la direction 19b.

Les moyens de commande généraux assurent le fonctionnement en synchronique de la pluralité de dispositifs 14.

La pluralité des moyens de saisie et de maintien 22 sont dans leur position de saisie la plus éloignée relativement les uns des autres et dans leur position de dépose et de maintien la plus proche relativement.

La machine de suremballage considérée peut comporter plusieurs dispositifs 14 qui comportent des organes constitutifs partiellement ou totalement communs. Par exemple, deux dispositifs 14 peuvent avoir un bras-support 20 commun lequel supporte, par l'intermédiaire d'une traverse deux ensembles de saisie et de maintien pour deux cornières 4 et deux arêtes 3.

Dans la réalisation considérée par les figures 7 et 8 (table 8 support de charge d'axe vertical), le (ou les) magasin(s) 15 ont des directions générales 19a verticales et son (ou leur) extrémité(s) transversale(s) inférieure(s) 40 est (sont) sensiblement coplanaire(s) avec la table 8. Dans cette même réalisation, les dispositifs 14 sont essentiellement placés à l'extérieur et à proximité de la couronne 12 et de son parcours.

La machine de suremballage peut également être selon les autres types envisagés et décrits et, par exemple, en référence aux figures 12 et 13, ainsi qu'aux schémas fonctionnels des figures 14A à 14I, de type à table 8 tournante. Cette machine comprend alors un dispositif apte à assurer le maintien au moins temporaire des cornières 4 mises en place par les dispositifs 14 jusqu'à ce qu'elles soient emprisonnées et donc maintenues par le film de suremballage 2. Ce dispositif peut être, en l'occurrence, la combinaison fonctionnelle d'un dispositif 51 d'amenée et de dépose d'une plaque ou cadre d'extrémité supérieure 52 ayant un rabat extérieur 53 et d'un dispositif 54 pour rabattre ce rabat 53, originellement coplanaire avec la plaque ou cadre, sensiblement perpendiculairement à celui-ci, vers la charge 1 et contre les parties extrêmes libres supérieures des cornières 4. Le dispositif 54 est porté par l'axe 48 comme déjà indiqué, de façon à pouvoir pivoter librement, tandis que le dispositif 51 est monté sur un bâti annexe 55, fixe, de manière à pouvoir coulisser doublement verticalement vers le haut ou le bas et horizontalement entre une position escamotée écartée de l'aplomb de la table 8 et du dispositif 54 (figures 12 et 14A) et une position située à l'aplomb de la table 8 et au dessus de la face supérieure 6 et de la charge 1 (figure 14B), le dispositif 54 se trouvant dans cette position, ainsi que représenté sur la figure 12 étant alors escamoté, pour permettre le passage du dispositif 51, par coulissement vertical vers le haut, ainsi que représenté sur les figures 14H et 14I. Ainsi qu'on le voit bien sur les figures 14A à 14I, le dispositif 51 est d'abord mis en oeuvre, le dispositif 54 étant escamoté (figures 14A et 14B). Puis le dispositif 51 est escamoté et le dispositif 54 mis en oeuvre une fois que les cornières ont été déposées et sont maintenues par le dispositif 14 (figure 14E). Les cornières 4 étant ainsi maintenues temporairement en place par le dispositif 54, le banderolage peut être commencé, de préférence vers la table 8 (figure 14F). Les cornières 4 sont alors emprisonnées par le film de suremballage 2 (figure 14G). Le dispositif 54 peut alors être à son tour enlevé par coulissement vertical ascendant (figure 14H).

Selon l'invention, il est possible, également d'assurer le maintien temporaire ou à demeure de la ou des cornières 4 par d'autres moyens que du film de suremballage 2 mis en place au moyen d'une machine de suremballage, comme indiqué.

Dans une première variante, on entoure certaines des faces de la charge 1 ou un élément d'emballage de celle-ci et de la cornière 4 maintenue en place par le dispositif 14 avec au moins une bande appliquée sur la charge 1 placée dans au moins une seconde zone 17 différente de la première 16, de manière que la bande assure un maintien de la cornière 4. Par exemple on peut mettre en oeuvre une bande étroite tel qu'un feuillard 56 réalisant un appui localisé sur la cornière 4 (figures 2A, 2B, 2C, 2D). En sous-variante il peut être placé des bandes 56 décalées l'une par rapport à l'autre. Une ou telles bandes assurent le maintien de la cornière 4 dans une seconde zone 17 distincte de la première zone 16 ou la cornière 4 est maintenue par le dispositif 14. Une telle bande 56 formant feuillard s'oppose à une bande large telle que le film 2 en bande pour le suremballage mis en place par banderolage (figures 3A à 3C). La bande 56 (ou éventuellement 2) est mise en oeuvre à la manière d'un cerclage ou d'un banderolage droit ou d'un banderolage hélicoïdal. Ainsi qu'il a été déjà mentionné, il est possible soit de laisser la charge 1 avec les cornières 4 maintenues par la ou les bandes feuillard 56 (non représenté), soit d'assurer un suremballage supplémentaire (figures 2C et 2D).

Les figures 3A à 3C correspondent à la mise en oeuvre d'une machine de suremballage par banderolage.

Selon une seconde variante, on colle, soude, agrafe, clipse, liaisonne la cornière 4 sur la charge 1 ou un élément d'emballage de celle-ci pour assurer un maintien de la cornière 4. Cette variante est illustrée par les schémas des figures 4A, 4B, 4C dans le cas de l'agrafage au moyen d'agrafes 57. L'élément d'emballage de charge dont il s'agit peut être choisi dans le groupe comprenant la palette la, un intercalaire, une plaque ou cadre d'extrémité 52, un contenant de la charge 1 même. On colle, soude, agrafe, clipse, liaisonne la cornière 4 sur la charge 1 ou un élément d'emballage de celle-ci dans ou à l'écart d'une première zone 16. La seconde zone 17 est identique à la première 16 dans le cas où l'application de la cornière sur la charge 1 assure, de ce fait même, la solidarisation à demeure souhaitée, par exemple parce que la cornière 4 comporte, sur son intrados de la colle, ou équivalent fonctionnel assurant la solidarisation souhaitée lors du pressage de la cornière sur la charge 1 par le dispositif 14. Ou encore un dispositif d'agrafage ou équivalent peut être incorporé au dispositif 14. La seconde zone 17 est distincte de la première 16 dans les autres cas (cas des figures 4A à 4C). Un film de suremballage 2 supplémentaire peut (figure 4B) ou non (figure 4C) être posé ensuite. Dans le cas des schémas des figures 5A à 5D, la cornière 4 est associée rigidement, par exemple par collage ou agrafage d'une part à son extrémité supérieure à une plaque ou cadre d'extrémité supérieure 52 dont le rabat 53 a été préalablement rabattu et se trouve donc en dessous de la cornière 4 et, d'autre part, à son extrémité inférieure, de la même manière à la palette la, la cornière 4 ayant une longueur convenable. Alternativement, on pourrait, de façon similaire, mettre en place préalablement une plaque ou cadre d'extrémité inférieure 52 à rabat également rabattu, vers le haut, ainsi qu'il est enseigné en référence à la troisième variante et les figures 6A et suivantes auquel la cornière, placée en dessus à l'extérieur serait associée rigidement.

Dans une troisième variante on coince la cornière 4 sur la charge 1 à l'une au moins de ses extrémités dans une zone écartée 17 de la première zone 16 au moyen d'une plaque ou cadre d'extrémité 52 ayant un bord rabattu 53 sur la cornière 4 en la coinçant et à cet effet : on amène la cornière 4 sur l'arête 3 et une plaque ou cadre d'extrémité 52 à bord 53 non rabattu sur au moins une face d'extrémité 6,7 de la charge 1 ; puis on rabat positivement le bord 53 de la plaque ou cadre 52 sur la cornière 4. Cette variante est plus spécialement représentée par les figures 6A à 6G dans le cas où la cornière 4 est maintenue à ses deux extrémités supérieure et inférieure par deux rabats 53a, 53b de deux plaques d'extrémité 52a, 52b respectivement inférieure et supérieure. A cet effet on met en oeuvre des dispositifs tels que 51, 54 pour chacune des deux plaques ou cadres 52a, 52b et chacun des rabats correspondants 53a, 53b. Pour ce faire, et à partir par exemple d'une palette la, on dépose, sur elle grâce à un dispositif d'amenée 51 approprié la plaque ou cadre 52a d'extrémité inférieure, le bord 53a non rabattu, c'est-à-dire sensiblement coplanaire avec la plaque ou cadre 52a. Puis grâce à un palettiseur faisant partie de l'installation d'emballage (non représenté), les paquets élémentaires 1b (ou la charge 1) est amenée sur la plaque ou cadre 52a (figure 6B), jusqu'à ce que la plaque ou cadre 52a soit emprisonné sous la charge, son bord ou rabat 53a toujours non rabattu. De la même manière, grâce à un dispositif d'amenée 51 approprié (le même ou un autre), la plaque ou cadre 52b d'extrémité supérieure avec le bord 53b non rabattu est amenée sur la face supérieure 6 de la charge 1 (figure 6C). Il est alors possible d'amener sur la charge 1 et ses arêtes 3, les cornières 4 par les premières zones 16, grâce aux dispositifs 14 les rabats 53a, 53b étant libres et non emprisonnés (figure 6D). Les cornières 4 restant tenues en place par les dispositifs 14 et les dispositifs 51 étant convenablement escamotés, deux dispositifs 54 peuvent être mis en oeuvre pour assurer le rabattement des deux rabats 53a, 53b (figure 6E) sur les cornières 4 dans les secondes zones 17 en les emprisonnant contre la charge 1 (figure 6F). Cette charge peut rester telle quelle. Ou les rabats 53a, 53b peuvent être solidarisés par une bande feuillard, de la colle, des agrafes ou autre (non représenté). Ou encore il peut être mis en place un film de suremballage 2, par banderolage (figure 6G) ou par houssage (figure 6H) ou autre. Naturellement la séquence qui vient d'être décrite peut faire l'objet de variantes de réalisation, visant au même effet. Lorsque, comme cela vient d'être indiqué, on met en oeuvre des plaques ou cadres d'extrémités 52, ceux-ci sont par exemple en carton rainuré à l'endroit de la ligne de pliage des rabats 53. De tels plaques ou cadres sont tels qu'une fois les rabats 53 pliés avec une certaine force ils gardent un pliage résiduel substantiel même avec de légères contraintes extérieures allant dans le sens de l'écartement des rabats 53.

Ainsi que cela résulte de ce qui précède, de tels plaques ou cadres 52 peuvent, à eux seuls, assurer un maintien temporaire suffisant des cornières 4 en vue de leur suremballage ultérieur, voire un maintien permanent, sans même suremballage, surtout lorsque les rabats 53 sont solidarisés entre eux et/ou aux cornières 4. De tels plaques ou cadres 52 ont également comme avantage de permettre un maintien des cornières 4 à une ou à leurs deux extrémités. Selon donc la position relative des cornières 4 par rapport à un rabat 53 (à l'extérieur ou à l'intérieur) de celui-ci, les dispositifs 14 d'amenée, ou 51 de dépose d'une plaque ou cadre d'extrémité 52 ou 54 pour rabattre le bord ou rabat 53 de celle-ci sont associés fonctionnellement selon une séquence choisie dans le groupe comprenant la séquence suivante : le dispositif 51 de dépose d'une plaque ou cadre d'extrémité 52 est d'abord mis en oeuvre, puis le dispositif 54 pour rabattre le bord 53, enfin le dispositif 14, la cornière 4 étant alors placée vers l'extérieur du bord rabattu 53 ; le dispositif 14 et le dispositif de dépose 51 d'une plaque ou cadre 52 sont d'abord mis en oeuvre puis le dispositif 54 pour rabattre le bord 53, la cornière 4 étant alors placée vers l'intérieur du bord rabattu 3.

Selon un autre aspect, l'invention concerne également, d'une part le dispositif d'amenée et de dépose 51 d'une plaque ou cadre d'extrémité 52 et d'autre part un dispositif 54 pour rabattre un rabat 53 d'une telle plaque ou cadre 52.

Ces deux dispositifs 51, 54 sont incorporés à une machine ou installation telle qu'elle vient d'être décrite, laquelle permet la mise en place de cornières d'angle.

Ces deux dispositifs 51, 54 sont dans une première variante de réalisation, isolés et distincts l'un de l'autre. Dans une seconde forme de réalisation, les deux dispositifs 51, 54 sont incorporés dans un ensemble commun.

On décrit maintenant plus en détail les caractéristiques d'amenée et de dépose 51 en se référant plus spécialement aux figures 15 à 17.

Un tel dispositif d'amenée et de dépose 51 comprend
- un bâti 58 ;
- au moins un magasin 59 pour les plaques ou cadres d'extrémité 52 ;
- des moyens de saisie 60 d'une plaque ou cadre 52, lesquels moyens de saisie 60 se trouvent soit à l'état actif, soit à l'état inactif ;
- des moyens support 61, des moyens de saisie 60 ;
- des moyens d'entraînement 62, des moyens support 61, donc des moyens de saisie 60 entre une localisation de saisie où les moyens de saisie 60 sont situés dans ou à proximité de l'ouverture de décharge 63 du magasin 59 et une localisation de dépose où les moyens de saisie 60 sont situés dans ou à proximité de la zone ou la plaque ou cadre 52 doit être sur la charge 1 ;
- et, enfin des moyens de commandes coordonnant le fonctionnement des moyens de saisie 60 et des moyens d'entraînement 62.

Le bâti 58 peut être plus ou moins incorporé au bâti de la machine d'emballage et de pose de cornières.

Préférentiellement, un magasin 59 est agencé pour permettre un empilement des plaques ou cadres 52 de manière qu'elles soient placées horizontalement, l'ouverture de décharge 63 étant supérieure. Cette ouverture de décharge 63 peut être également une ouverture de rechargement du magasin en plaques ou cadres 52.

Dans la variante de réalisation de la figure 17, il est prévu deux magasins 59 placés côte à côte sur un bâti mobile des moyens tels qu'un vérin, assurant un déplacement relatif des magasins 59 et des moyens supports 61.

Dans la forme de réalisation non limitative représentée par les dessins, les moyens d'entraînement 62 sont agencés pour assurer un double coulissement vertical et horizontal respectivement pour d'une part l'opération de saisie et celle de dépose, d'autre part l'opération de passage d'une localisation à une autre.

Dans ce cas, et à partir d'une position d'attente où les moyens de saisie 60 sont situés à l'aplomb mais écartés d'une plaque ou cadre 52 se trouvant dans l'ouverture de décharge 63, on procède aux opérations successives suivantes :
- on amène par un coulissement vertical et vers le bas les moyens de saisie 60 au contact d'une plaque ou cadre 52. A cet effet, les moyens support 61 sous la forme d'une plaque peut comporter un contacteur ou détecteur 69 qui arrête le mouvement de coulissement vers le bas lorsque les moyens de saisie 60 peuvent venir en prise sur une plaque ou cadre 52.
Dans cette situation où les moyens de saisie 60 sont écartés de la charge et situés plutôt vers le bas, on fait passer les moyens de saisie préalablement à l'état inactif à leur état actif. A l'état inactif, les moyens de saisie ne sont pas en mesure de prendre et maintenir une plaque ou cadre 52 alors que, au contraire, ils sont dans cette situation à l'état actif. En conséquence, le passage des moyens de saisie 60 de l'état inactif à l'état actif permet d'associer une plaque ou cadre 52 aux moyens de saisie 60 portés par les moyens supports 61 incluant une plaque support 70.

Les moyens d'entraînement 62 commandent alors le mouvement vertical ascendant des moyens de saisie 60, ceux-ci restent toujours à l'état actif. Puis, les moyens d'entraînement 62 assurent le déplacement des moyens de saisie 60 de leur localisation écartée de la charge à la localisation de dépose notamment en amenant la plaque ou cadre 52 à l'aplomb verticalement de l'endroit où elle doit être déposée sur la charge ou un élément d'emballage de celle-ci (face horizontale supérieure de la charge ou palette 1a).

Les moyens d'entraînement 62 peuvent être alors mis en oeuvre pour provoquer un mouvement vertical descendant des moyens de saisie 60, les moyens de saisie 60 étant toujours à l'état actif et maintenant toujours une plaque ou cadre 52.

Ce mouvement est poursuivi jusqu'à ce que les moyens de saisie 60 sont arrêtés, la plaque ou cadre 52 se trouvant à proximité convenable de sa localisation sur la charge.

Dans cette situation, il est possible de faire passer les moyens de saisie 60 de l'état actif à l'état inactif. Il s'en suit que la plaque ou cadre 52 est désolidarisée des moyens de saisie 60 et, par son propre poids, tombe verticalement à l'emplacement souhaité.

Ensuite, le dispositif d'amenée 51 peut revenir à l'état initial par un double mouvement de coulissement vertical ascendant puis de coulissement jusqu'à la localisation écartée, les moyens de saisie 60 étant à l'état inactif.

Naturellement, on conçoit que d'autres séquences de fonctionnement soient possible pour arriver à un effet similaire.

Dans la mesure où le bâti 58 est pour partie commun à la machine d'emballage telle qu'elle a été décrite, ce bâti 58 n'interfère pas avec les organes mobiles de la machine. A cet effet, le bâti 58 est notamment placé au-dessus et vers l'extérieur de ces organes. Dans ce cas, le magasin 59 peut être placé horizontalement à côté de la machine d'emballage ainsi que cela est bien visible sur la figure 15.

Dans cette variante de réalisation, le bâti 58 comprend des piliers 71 ou des prolongations de piliers de machine situés généralement vers l'extérieur de celle-ci et, à la partie supérieure, des longerons 72, disposés horizontalement. Ces longerons 72 constituent un chemin de guidage (notamment de roulement) pour un chariot 73. Ce chariot 73 est monté à coulissement entre les deux parties extrêmes du longeron 72 correspondant aux deux localisations des moyens de saisie 60. A cet effet, il est prévu des organes d'entraînement tels que vérin, motoréducteur, chaîne sans fin motorisée, etc.

Le chariot 73 comporte lui-même les moyens de coulissement vertical 74 tel qu'un vérin supportant, à l'extrémité inférieure 75, la plaque support 70 sur la face inférieure de laquelle se trouvent les moyens de saisie 60 et le cas échéant le contacteur ou détecteur 69.

Les moyens de saisie 60 sont préférentiellement des ventouses de succion à dépression. Pour assurer un maintien convenable de la plaque ou cadre 52 saisi par de telles ventouses 60, il est généralement prévu plusieurs ventouses 60 régulièrement disposées sur la plaque support 70.

Afin que la machine incluant le dispositif d'amenée 51 constitue un ensemble compact, le magasin 59 est préférentiellement situé à proximité immédiate des moyens de dépose de film de suremballage.

Que le dispositif d'amenée 51 dispose d'un ou de plusieurs magasins 59, un tel magasin peut être pourvu (voir figure 17) d'un dispositif 64 assurant un niveau de saisie constant dans le magasin 59 quel que soit son degré de remplissage. Ce dispositif 64 peut être constitué par exemple par une table élévatrice. Il en résulte que quel que soit le degré de remplissage du magasin, il y a toujours une plaque ou cadre 52 dans l'ouverture de décharge 63, la course de coulissement des organes de déplacement 66 pour aller saisir cette plaque étant sensiblement constante.

On comprend que si le dispositif 51 tel qu'il vient d'être décrit est destiné à déposer une plaque ou cadre 52 sur la palette la, la course verticale descendante dans la localisation de dépose est plus importante que lorsque le dispositif est destiné à déposer la plaque ou cadre 52 sur la face horizontale 6 de la charge.

Par ailleurs, lorsque la plaque ou cadre 52 est destinée à être interposée entre une palette la et les charges élémentaires 1b constituant la charge (figure 6b) le dispositif d'amenée 51 est combiné fonctionnellement à un palettiseur.

On décrit maintenant un dispositif 54 plus spécialement en relation avec les figures 18 à 21.

D'une façon générale, un tel dispositif 54 comprend :
- un bâti 65 ;
- au moins un organe 66 de déplacement de rabat porté par le bâti 65 de façon mobile entre une position inactive où le rabat 53 peut être placé sensiblement de façon coplanaire avec la plaque ou cadre 52 et une position active où le rabat 53 est placé sensiblement orthogonalement à la plaque ou cadre 52 ;
- et des moyens d'entraînement 67 de l'organe mobile 66 entre ces deux positions.

Un tel dispositif 54 est représenté sur la figure 18 dans le cas où il est incorporé à un dispositif d'amenée et de dépose 51 tel qu'il vient d'être décrit. Dans ce cas, le bâti 65 est incorporé aux moyens supports 61, sous la forme générale de la plaque support 70. Dans ce cas, à la périphérie 76 de la dite plaque support 70 se trouvent placés le ou les organes de déplacement 66, les moyens d'entraînement 67 étant également portés par la plaque support 65, 70. Dans le cas où les deux dispositifs 51, 54 sont associés structurellement ensemble ainsi qu'il vient d'être décrit, les moyens de comande mentionnés précédemment assurent la coordination des mouvements de l'organe 66 avec les moyens de saisie 60.

Dans la forme de réalisation représentée par la figure 18, un organe 66 se présente sous la forme d'un doigt monté à pivotement sur la plaque support 65, 70 à la périphérie 76. A cet effet, la plaque support 65, 70, comprend des coins 77 en saillie supportant des paliers 78 pour des axes 79 sur lesquels sont montés calés les doigts 66. Les moyens d'entraînement 67 peuvent comprendre un vérin porté par la plaque support 65, 70 articulé par une biellette 80 à l'axe 79. Les deux positions actives et inactives sont écartées l'une de l'autre d'un quart de tour. Dans la position inactive, les doigts 66 sont sensiblement coplanaires à la plaque support 65, 70 en étant dirigés vers l'extérieur de celle-ci. Dans la position active, les organes 66 sont sensiblement orthogonaux à la plaque support 65, 70 en étant dirigés vers les moyens de saisie ou du côté de la face de la plaque supportant les moyens de saisie 60.

De la même manière qu'il est prévu une pluralité de moyens de saisie 60, il est généralement prévu une pluralité d'organes de déplacement 66, par exemple deux doigts sur chacun des axes situés sur chacun des côtés de la plaque support 65, 70.

Si l'on se réfère maintenant à la séquence opératoire de fonctionnement du dispositif d'amenée 51 tel que décrit précédemment, l'organe 66 se trouve dans la position inactive pendant la phase de saisie de la plaque ou cadre 52. En général, le passage de la position inactive à la position active intervient alors que la plaque ou cadre 52 a été déjà déposée sur la charge 1.

Les deux dispositifs 51 et 54 peuvent être incorporés l'un à l'autre ainsi qu'à une machine de suremballage de type à table pivotante. Les dispositifs 51 et 54 peuvent être alors portés à pivotement libre par l'axe 48 de la machine de suremballage, celui-ci étant coaxial à celui 11 de la table 8. L'axe 48 est, comme déjà indiqué, porté par la potence 49 montée coulissante sur la colonne 50 de la machine de suremballage.

Selon une autre variante possible de réalisation, dans le cas où le dispositif 54 est destiné à rabattre le rabat d'une plaque ou cadre 52 posée sur une palette la, le dispositif 54 est incorporé à une table 8 de machine de suremballage en étant alors distinct du dispositif 51. Pour permettre le déplacement de l'organe 66, la table 8 est pourvue d'une ouverture de passage 68. Dans la forme de réalisation présentée sur les dessins, il est prévu une pluralité d'organes de déplacement 66 dans des localisations proches de l'aplomb de la charge 1.

La table 8 est une table à rouleaux 81. Ces rouleaux 81 comportent les interruptions nécessaires définissant les passages 68. Par ailleurs, la table comprend un ratelier élévateur 82 comprenant des longerons aptes à passer entre les rouleaux 81, portés par une plaque sous-jacente 83. Les organes d'entraînement à coulissement verticalement assurent le déplacement de la plaque 83 et du ratelier 82 de manière que la surface d'appui supérieure 82a du ratelier puisse être déplacée entre une position inférieure escamotée (figure 20) et une position supérieure active (figure 21). Dans la position escamotée, la charge repose sur les rouleaux 81 tandis que dans la position active, la charge repose sur la surface d'appui 82a du ratelier 82.

Les organes de déplacement 66 se présentent, dans la réalisation considérée, sous forme de doigts aplatis ou équivalent montés à coulissement vertical et, à cet effet, associés à des moyens de guidage à coulissement vertical 85 et des moyens d'entraînement à coulissement vertical 86 tel qu'un vérin. Ces moyens 85, 86 sont portés en étant dirigés vers le haut de manière que le doigt 66 soit également dirigé vers le haut, à l'extrémité d'un bras 87 monté articulé dans sa partie médiane autour d'un axe vertical 88 porté par le bâti. Un vérin 89 monté articulé d'une part sur le bâti et d'autre part sur le bras 87 assure son pivotement autour de l'axe 88. Un ressort de rappel 90 peut être prévu pour ramener le bras 87 donc le doigt 66 dans une situation écartée où le rabat 53 n'est pas rabattu.

Dans la variante qui vient d'être décrite, les moyens d'entraînement 67 incluent donc les moyens d'entraînement 86 et le vérin 89. Le bras 87, l'axe 88, le vérin 89, le ressort 90 sont placés dans leur ensemble en dessous des rouleaux 81.

## Revendications

1. Procédé d'emballage d'une charge comprenant les étapes consistant à :
- amener la charge à emballer à un poste d'emballage ;
- prendre au moins une cornière de protection rigide (4) dans un magasin (15) de cornières de protection (4) avec un dispositif (14) de saisie, déplacement, dépôt et maintien de cornières (4) ;
- déposer au moins une cornière de protection rigide sur au moins une arête de la charge (1) à emballer avec ledit dispositif (14), de saisie, déplacement, dépôt et maintien de cornières (4) ;
- maintenir dans une première zone (16) la cornière (4) sur l'arête (3) avec ledit dispositif (14) de saisie, déplacement, dépôt et maintien de cornières (4) et, simultanément, déposer sur la charge et la cornière des moyens de maintien rigides et permanents de la cornière sur la charge ;
- dégager le dispositif (14) de saisie, déplacement, dépôt et maintien de cornières (4) ;
- évacuer la charge emballée du poste d'emballage,
- entourer certaines des faces de la charge (1) ou un élément d'emballage de celle-ci et de la cornière (4) maintenue en place par le dispositif (14) avec au moins une bande appliquée sur la charge (1) placée dans au moins une seconde zone (17) différente de la première (16), de manière que la bande assure un maintien de la cornière (4), caractérisé en ce que la charge à emballer est une charge parallélépipédique ou sensiblement parallélépipédique comportant quatre arêtes verticales, sur lesquelles on dépose les cornières (4) de protection rigide, en ce que lors du transfert de cornières (4) d'un magasin (15) de cornières sur l'arête (3), le dispositif (14) de saisie, déplacement, dépôt et maintien de cornières (4) effectue une rotation d'axe vertical, en ce qu'on fait tourner le bras support (20) de l'ordre d'un huitième de tour entre deux positions extrêmes et en ce qu'on amène en permanence une cornière dans l'ouverture de sortie (19) du magasin (15) quel que soit le degré de remplissage du magasin (15) et on exerce une force tendant à l'empêcher de rentrer davantage dans le magasin (15).

2. Procédé selon la revendication 1, caractérisé en ce qu'on met en oeuvre une bande étroite tel qu'un feuillard (56) réalisant un appui localisé sur la cornière (4).

3. Procédé selon la revendication 1, caractérisé en ce qu'on met en oeuvre une bande large apte à pouvoir recouvrir substantiellement les faces de la charge (1) en réalisant un appui réparti sur la cornière (4).

4. Procédé selon la revendication 1, caractérisé en ce qu'on met en oeuvre la bande à la manière d'un cerclage ou d'un banderolage droit.

5. Procédé selon la revendication 1, caractérisé en ce qu'on met en oeuvre la bande par banderolage hélicoïdal.

6. Procédé selon la revendication 3, caractérisé par le fait qu'on commence le banderolage dans une seconde zone (17) de manière à permettre le maintien de la cornière (4), puis une fois le dispositif (14) dégagé on poursuit le banderolage de la charge (1) et de la cornière (4).

7. Procédé selon la revendication 1, caractérisé par deux secondes zones (17) écartées l'une de l'autre.

8. Procédé selon la revendication 1, caractérisé en ce qu'on colle, soude, agrafe, clipse, liaisonne la cornière (4) sur la charge (1) ou un élément d'emballage de celle-ci pour assurer un maintien de la cornière (4).

9. Procédé selon la revendication 8, caractérisé en ce qu'on choisit l'élément d'emballage de la charge (1) auquel la cornière (4) est associée rigidement dans le groupe comprenant la palette (la), un intercalaire, une plaque ou cadre d'extrémité (52), un contenant de la charge (1) même.

10. Procédé selon la revendication 8, caractérisé en ce qu'on colle, soude, agrafe, clipse, liaisonne la cornière (4) sur la charge (1) ou un élément d'emballage de celle-ci dans ou à l'écart d'une première zone (16).

11. Procédé selon la revendication 1, caractérisé en ce qu'on coince la cornière (4) sur la charge (1) à l'une au moins de ses extrémités dans une zone écartée (17) de la première zone (16) au moyen d'une plaque ou cadre d'extrémité (52) ayant un bord rabattu (53) sur la cornière (4) en la coinçant et à cet effet : on amène la cornière (4) sur l'arête (3) et une plaque ou cadre d'extrémité (52) à bord (53) non rabattu sur au moins une face d'extrémité (6, 7) de la charge (1) ; puis on rabat positivement le bord (53) de la plaque du cadre (52) sur la cornière (4).

12. Procédé selon la revendication 11, caractérisé en ce qu'on coince la cornière (4) sur la charge (1) à ses deux extrémités par deux plaques ou cadres d'extrémité.

13. Procédé selon l'une quelconque des revendications 1, 8 ou 12, caractérisé en ce qu'on recouvre au moins partiellement au moins certaines des faces de la charge (1) et la cornière (4) maintenue en place avec du film d'emballage (2) appliqué sur la charge (1), la cornière (4) et les éventuels organes de maintien de celle-ci : bande, colle, agrafe, clip, lien, bord rabattu de plaque ou cadre d'extrémité.

14. Procédé selon la revendication 1, caractérisé en ce qu'on met en oeuvre une cornière de protection (4) ayant substantiellement la longueur de l'arête correspondante (3) de la charge (1).

15. Procédé selon la revendication 1, caractérisé en ce qu'on place des cornières de protection (4) sur les quatre arêtes latérales (3) substantiellement parallèles de la charge (1).

16. Procédé selon l'une quelconque des revendications précédentes, caractérisé en ce que la charge (1) à emballer est une charge palettisée.

17. Procédé selon la revendication 1, caractérisé en ce que pendant le déplacement d'une cornière de protection (4) depuis le magasin (15) jusqu'à l'arête (3) correspondante de la charge (1) au moyen dudit dispositif (14) on assure au moyen du même dit dispositif (14) son pivotement relatif d'environ 180° par rapport à sa direction générale longitudinale.

18. Procédé selon la revendication 13, caractérisé en ce qu'on recouvre la charge (1) et la cornière (4) par banderolage avec du film (2) d'emballage en bande provenant d'une bobine de film (9) et, à cet effet, successivement, on associe une partie extrême libre initiale de ladite bande de film (2) à la charge (1) ou un élément d'emballage de celle-ci, ou une cornière (4), ou un organe de maintien de celle-ci, on assure un déplacement relatif de la charge (1) et de la bobine de film (9) de manière à faire tourner l'axe de bobine de film (9) autour de l'axe de banderolage de la charge (1), on coupe transversalement ladite bande de film (2) une fois le banderolage réalisé, et on associe une partie extrême libre terminale de ladite bande de film (2) au film déjà banderolé ou à la charge (1) ou un élément d'emballage de celle-ci, ou une cornière (4), ou un organe de maintien de celle-ci.

19. Procédé selon la revendication 13, caractérisé en ce qu'on recouvre la charge (1) et la cornière (4) par houssage avec du film (2) en gaine provenant d'une bobine de gaine de film aplatie et à cet effet, successivement on ouvre la gaine, on coupe transversalement la gaine à la longueur désirée.

20. Procédé selon la revendication 13, caractérisé en ce qu'on met en oeuvre du film (2) étirable.

21. Procédé selon la revendication 13, caractérisé en ce qu'on met en oeuvre du film (2) étirable pré-étiré avant d'être déposé et appliqué sur la charge (1).

22. Procédé selon la revendication 1, caractérisé en ce qu'on part de cornières (4) préformées, on les saisit, déplace, dépose et maintient substantiellement dans cet état pré-formé.

23. Procédé selon la revendication 1, caractérisé en ce qu'on part de cornières (4) aplaties, on les saisit et déplace dans cet état aplati et on leur donne la configuration souhaitée de cornière en les déformant in situ sur l'arête (3) correspondante de la charge (1).

24. Procédé selon la revendication 23, caractérisé en ce que pour donner à une cornière (4) sa configuration on la saisit seulement au voisinage de ses bords longitudinaux (23) et on l'applique entre ceux-ci sur une arête (3) saillante de la charge (1).

25. Dispositif de saisie, déplacement, dépôt et maintien d'une cornière de protection (4) sur l'arête (3) d'une charge (1) par la mise en oeuvre du procédé selon la revendication 1, comprenant :
- un bâti (18) ;
- un magasin (15) de cornières où les cornières (4) sont stockées avec leurs extrados tournés vers l'ouverture de sortie (19) du magasin (15) ;
- un bras-support (20) porté par et monté sur le bâti (18), de façon mobile entre une position de saisie et une position de dépose et de maintien ;
- des premiers moyens (21) tels qu'un vérin agissant sur le bras-support (20) pour son entraînement entre et son blocage dans ses deux positions extrêmes ;
- des moyens (22) de saisie et de maintien d'une cornière (4) par son extrados, portés par le bras-support (20), se trouvant soit à l'état actif soit à l'état inactif tels qu'une ventouse de succion (27) ;
- des moyens de commande spécifiques des moyens (22) permettant le passage de l'un à l'autre des états et le maintien temporaire de l'un ou l'autre des deux états ;
- des moyens de commande généraux assurant la coordination des premiers moyens d'entraînement (21) et des moyens de commande spécifiques, ledit bras-support (20) supportant les moyens (22) de saisie et de maintien à sa seconde partie extrême (26), les premiers moyens d'entraînement (21) assurant le pivotement du bras-support (20) entre ses deux positions extrêmes angulairement distantes d'une fraction de tour et les moyens de saisie et de maintien (22) tels qu'une ventouse de succion (27) étant, dans la position de saisie du bras-support (20), situés sensiblement dans l'ouverture de sortie (19) du magasin (15), caractérisé en ce que le bras-support (20) est monté pivotant par sa première partie extrême sur le bâti (18) autour d'un axe d'articulation (25) substantiellement vertical, en ce que ledit pivotement du bras support (20) entre ses deux positions extrêmes est de l'ordre d'un huitième de tour, et en ce que le dispositif de saisie, déplacement, dépôt et maintien comporte, en outre, des moyens (41) aptes d'une part à amener en permanence une cornière dans l'ouverture de sortie (19) du magasin (15), quel que soit le degré de remplissage du magasin (15) et, d'autre part, à exercer au moins sur la cornière se trouvant dans cette ouverture (19) une force tendant à l'empêcher de rentrer davantage dans le magasin (15).

26. Dispositif selon la revendication 25, caractérisé en ce que les moyens de saisie et de maintien (22) comprennent au moins deux ventouses de succion (27) qui dans la position de saisie du bras-support (20) sont situées à proximité des bords longitudinaux (19b) de l'ouverture de sortie (19) du magasin (15).

27. Dispositif selon la revendication 25, caractérisé en ce que les moyens de saisie et de maintien (22) comprennent au moins un organe de conformation (28) en forme générale de cornière.

28. Dispositif selon la revendication 25, caractérisé en ce que les moyens de saisie et de maintien (22) sont montés déplaçables sur le bras-support (20) entre deux positions relatives extrêmes, à savoir une position de saisie et une position de dépose ; des seconds moyens d'entraînement (29) des moyens de saisie et de maintien (22) assurant leur déplacement entre leurs positions extrêmes et le blocage dans celle-ci ; les moyens de commande généraux assurant leur coordination avec les premiers moyens d'entraînement et les moyens de commande spécifiques.

29. Dispositif selon la revendication 25, caractérisé en ce que les moyens de saisie et de maintien (22) sont montés pivotant sur le bras-support (20) autour d'un axe d'articulation (30) substantiellement parallèle à la direction générale longitudinale (19a) de l'ouverture de sortie (19) du magasin (15) ; les seconds moyens d'entraînement (29) tels que comprenant un vérin (31) assurant le pivotement desdits moyens (22) entre ses deux positions extrêmes angulairement distantes d'une fraction de tour, notamment de l'ordre d'un demi tour.

30. Dispositif selon la revendication 25, caractérisé en ce que les moyens de saisie et de maintien (22) comprennent un profilé support (35) s'étendant substantiellement parallèlement à la direction générale longitudinale (19b) de l'ouverture de sortie (19) du magasin (15) le long duquel sont disposés plusieurs paires d'ensembles ventouses (27) -organe de conformation (28).

31. Dispositif selon la revendication 30, caractérisé en ce que le profilé support (35) est monté tourillonné sur le bras-support (20).

32. Dispositif selon la revendication 25, caractérisé en ce que ces moyens (41) comprennent une plaque d'appui arrière (42) des cornières, mobile à coulissement transversal et sollicitée vers l'ouverture de sortie du magasin par un organe convenable (43) ainsi qu'un convoyeur support (44) de cornières du magasin (15).

33. Dispositif selon la revendication 25, caractérisé par le fait que le bâti (18) est monté dans son ensemble déplaçable et blocable en position requise en vue du réglage du dispositif en fonction des dimensions de la charge (1) concernée, grâce à des moyens supports mobiles (46) notamment des galets et des moyens d'entraînement (47), notamment des vérins, sous la dépendance des moyens de commande du dispositif.

34. Dispositif selon la revendication 33, caractérisé par le fait que le bâti (18) est monté déplaçable à coulissement dans une direction substantiellement orthogonale à la direction longitudinale (19a) de l'ouverture de sortie (19) du magasin (15).

35. Dispositif selon la revendication 25, caractérisé par le fait que les moyens de saisie et de maintien (22) sont montés déplaçables sur le bras support (20) selon une course réglable en vue du réglage du dispositif en fonction des dimensions de la charge (1) concernée, sous la dépendance des moyens de commande du dispositif.

36. Dispositif selon la revendication 25, caractérisé par le fait que les premiers moyens d'entraînement (21) sont agencés réglables en ce qui concerne la course du bras support (20) entre ses deux positions extrêmes, sous la dépendance des moyens de commande du dispositif, en vue du réglage du dispositif (14) en fonction des dimensions de la charge (1).

37. Dispositif de saisie, déplacement, dépôt et maintien d'une cornière de protection (4) sur l'arête (3) d'une charge (1) selon la revendication 25, comportant un dispositif d'amenée et de dépose (51) d'une plaque ou cadre d'extrémité (52) à rabat (53), caractérisé par le fait qu'il comprend :
- un bâti (58) ;
- au moins un magasin (59) pour les plaques ou cadres (51) ;
- des moyens de saisie (60) d'une plaque ou cadre (52) se trouvant à l'état actif ou à l'état inactif ;
- des moyens support (61), des moyens de saisie (60) ;
- des moyens d'entraînement (62), des moyens de support (61) entre une localisation de saisie ou les moyens de saisie sont situés dans ou à proximité de l'ouverture de surcharge (63) du magasin (59) et une localisation de dépose ou les moyens de saisie sont situés dans ou à proximité de la zone ou la plaque ou cadre (51) doit être sur la charge (1) ;
- des moyens de commande coordonnant le fonctionnement de moyens de saisie (60) et de moyens d'entraînement (62).

38. Dispositif selon la revendication 37, caractérisé par le fait qu'un magasin (59) est agencé pour permettre un empilement des plaques ou cadres (51) placés horizontalement, l'ouverture de décharge (63) étant supérieure.

39. Dispositif selon la revendication 37, caractérisé en ce que le magasin (59) comporte une ouverture commune de décharge (63) et de rechargement en plaques ou cadres.

40. Dispositif selon la revendication 37, caractérisé par le fait que les moyens de saisie (60) sont des ventouses de succion à dépression.

41. Dispositif selon la revendication 37, caractérisé par le fait que les moyens d'entraînement (62) sont agencés pour assurer un double coulissement vertical et horizontal respectivement pour d'une part l'opération de saisie et celle de dépose d'autre part l'opération de passage d'une localisation à une autre.

42. Dispositif selon l'une quelconque des revendications 37 à 41, caractérisé par le fait que le bâti (58) est pour partie commun à la machine d'emballage sans interférer avec les organes mobiles de celle-ci notamment placé au-dessus et vers l'extérieur ; et le magasin (59) est placé horizontalement à côté de la machine d'emballage.

43. Dispositif selon l'une quelconque des revendications 37 à 42, caractérisé par le fait qu'il comprend plusieurs magasins (59) et des moyens assurant un déplacement relatif de magasins (59) et des moyens support (61).

44. Dispositif selon l'une quelconque des revendications 37 à 43, caractérisé par le fait qu'un magasin (59) comprend un dispositif (64) assurant un niveau de saisie constant dans le magasin (59) quel que soit son degré de remplissage, tel qu'une table élévatrice.

45. Dispositif de saisie, déplacement, dépôt et maintien d'une cornière de protection (4) sur l'arête (3) d'une charge (1) selon la revendication 25 comprenant un dispositif (54) pour rabattre un rabat (53) d'une plaque ou cadre d'extrémité (52), caractérisé par le fait qu'il comprend :
- un bâti (65) ;
- au moins un organe (66) de déplacement de rabat porté par le bâti de façon mobile entre une position inactive ou le rabat (53) peut être placé sensiblement coplanaire avec la plaque ou cadre et une position active ou le rabat (53) est placé sensiblement orthogonalement à la plaque ou cadre ;
- des moyens d'entraînement (67) de l'organe mobile (66) entre ses deux positions.

46. Dispositif selon la revendication 45, caractérisé par le fait qu'il forme un ensemble structurel isolé.

47. Dispositif selon la revendication 45, caractérisé par le fait qu'il est incorporé à un dispositif d'amenée et de dépose (51) selon l'une quelconque des revendications 54 à 61, le bâti (65) étant incorporé aux moyens support (61) sous la forme générale d'une plaque à la périphérie de laquelle se trouve placé au moins un organe (66), les moyens d'entraînement (67) étant portés par la plaque (65), les moyens de commande assurant la coordination des mouvements également de l'organe (66).

48. Dispositif selon la revendication 47, caractérisé par le fait que l'organe (66) se présente sous la forme d'un doigt monté à pivotement sur la plaque-bâti (65) le long de l'un de ses bords, le doigt (66) étant dans la position inactive sensiblement coplanaire à la plaque bâti (65) et dirigé vers l'extérieur et, dans la position active sensiblement orthogonal à la plaque-bâti (65) et dirigé vers le moyen de saisie.

49. Dispositif selon la revendication 45, caractérisé par le fait qu'il est incorporé à une machine de suremballage en étant porté à pivotement libre par un axe (48) de celle-ci coaxial à celui (11) et la table (8), cet axe (48) étant lui-même porté par une potence (49) montée coulissante sur une colonne (50).

50. Dispositif selon la revendication 45, caractérisé par le fait qu'il est incorporé à une table (8) de machine d'emballage pourvue d'ouverture de passage (68).

51. Machine d'emballage pour associer rigidement et à demeure au moins une cornière de protection (4) sur une arête (3) d'une charge (1) caractérisée par le fait qu'elle comprend au moins un dispositif (14) de saisie, déplacement, dépôt et maintien d'une cornière (4) selon l'une quelconque des revendications 25 à 44 et au moins un dispositif pour assurer une association rigide à demeure de la cornière (4) déposée et maintenue sur la charge (1) par ledit dispositif (14) avec la charge (1) ou un élément d'emballage de celle-ci, les deux dispositifs fonctionnant de façon coordonnée.

52. Machine d'emballage selon la revendication 51, caractérisée par le fait que ledit dispositif pour assurer une association rigide à demeure de la cornière (4) déposée et maintenue sur la charge (1) avec celle-ci ou un élément d'emballage de celle-ci est choisi dans le groupe comprenant : un dispositif pour entourer et appliquer sur la charge (1) et la cornière (4) une bande ; un dispositif de collage, soudage, agrafage, clipsage, liaisonnement de la cornière (4) sur la charge (1) ou un élément d'emballage de celle-ci ; un dispositif pour rabattre le bord d'une plaque ou cadre d'extrémité assurant le coinçage de la cornière ; une machine de suremballage de la charge palettisée, le film de suremballage assurant au moins la fonction de maintien de la cornière (4).

53. Machine d'emballage selon l'une quelconque des revendications 51, 52, caractérisée par le fait qu'il lui est associé, fonctionnellement en aval une machine de suremballage de la charge avec la cornière associée rigidement et à demeure ayant pour fonction essentielle le suremballage de la charge.

54. Machine d'emballage selon la revendication 53, caractérisée par le fait que la machine de suremballage de la charge ayant pour fonction essentielle le suremballage de celle-ci est choisie dans le groupe comprenant : les machines rideau, les machines de banderolage, les machines de houssage.

55. Machine d'emballage selon la revendication 51, caractérisée par le fait qu'il lui est associé fonctionnellement au moins un dispositif (51) d'amenée et de dépose d'une plaque ou cadre d'extrémité (52) à bord ou rabat (53) rabattable.

56. Machine d'emballage selon l'une quelconque des revendications 51, 52 ou 55, caractérisée par le fait que les dispositifs (14), d'amenée ou de dépose (51) d'une plaque ou cadre d'extrémité (52), (54) pour rabattre le bord ou rabat (53) de celle-ci sont associées fonctionnellement selon une séquence choisie dans le groupe comprenant les séquences suivantes : le dispositif (51) de dépose d'une plaque ou cadre d'extrémité (52) est d'abord mis en oeuvre, puis le dispositif (54) pour rabattre le bord (53), enfin le dispositif (14), la cornière (4) étant alors placée vers l'extérieur du bord rabattu (53) ; le dispositif (14) et le dispositif de dépose (51) d'une plaque ou cadre (52) sont d'abord mis en oeuvre puis le dispositif (54) pour rabattre le bord (53) la cornière (4) étant alors placée vers l'intérieur du bord rabattu (3).

57. Machine d'emballage selon la revendication 51, caractérisée par le fait que la machine de suremballage assurant au moins la fonction de maintien de la cornière (4) est choisie dans le groupe comprenant : les machines rideau, les machines de banderolage, les machines de houssage.

58. Machine d'emballage selon l'une quelconque des revendications 51 à 53, caractérisée par le fait qu'une même machine de suremballage assure à la fois la fonction de maintien de la cornière et celle de suremballage proprement dit de la charge.

59. Machine d'emballage selon la revendication 58, caractérisée en ce que le dispositif (14) et le dispositif pour assurer une association rigide sont structurellement distincts.

60. Machine d'emballage selon la revendication 59, caractérisée en ce que le dispositif (14) et le dispositif pour assurer une association rigide sont structurellement pour partie au moins communs.

61. Machine d'emballage d'une charge (1) comprenant au moins une cornière de protection (4) rigide sur au moins une arête (3) de la charge (1) avec du film d'emballage (2) entourant la charge et appliqué sur elle, caractérisée en ce qu'elle comprend :
- des moyens support (8) de charge ;
- des moyens d'alimentation (9) en film d'emballage ;
- des moyens (10) mobiles pour permettre le recouvrement d'une charge (1) portée par les moyens support (8) avec le film (2) provenant des moyens d'alimentation (9) ;
- et au moins un dispositif de saisie, déplacement, dépôt et maintien (14) d'une cornière de protection (4) selon l'une quelconque des revendications 25 à 36.

62. Machine d'emballage selon la revendication 61, caractérisée en ce qu'elle comporte une pluralité de dispositifs de saisie, déplacement, dépôt et maintien (14) de cornières de protection (4) substantiellement semblables entre eux pour une même pluralité d'arêtes (3) de la charge (1) à emballer.

63. Machine d'emballage selon la revendication 62, caractérisée en ce que les directions générales longitudinales (19b) des ouvertures des magasins (15) des dispositifs de saisie, déplacement, dépôt et maintien (14) sont substantiellement parallèles entre elles ; leurs bras-support (20) se trouvent substantiellement dans un même plan commun, les dispositifs (14) sont répartis autour d'une zone adjacente aux moyens support (8) dans laquelle se trouve la charge (1) ; et les moyens de commande généraux assurent le fonctionnement en synchronisme de la pluralité de dispositifs (14), la pluralité de moyens de saisie et de maintien (22) étant les plus éloignés et les plus proches les uns des autres respectivement dans les positions de saisie d'une part et de dépose et de maintien d'autre part.

64. Machine d'emballage selon l'une quelconque des revendications 61 à 63, caractérisée en ce que les moyens (8) support de charge sont une table d'axe substantiellement vertical ; les moyens mobiles (10) pour permettre le recouvrement d'une charge (1) avec le film (2) comprennent des moyens pour assurer un pivotement relatif de la table autour de son axe par rapport à l'axe de la bobine de film ; et un dispositif (14) de saisie, déplacement, dépôt et maintien comporte un magasin (15) de direction générale longitudinale (19a) verticale, dont l'extrémité inférieure (40) est sensiblement coplanaire avec la table (8).

65. Machine d'emballage selon la revendication 64, caractérisée en ce qu'elle comporte quatre dispositifs de saisie, déplacement, dépôt et maintien (14).

66. Machine d'emballage selon l'une quelconque des revendications 64, 65, caractérisée en ce que la table (8) est fixe ; les moyens d'alimentation (9) en film d'emballage et de recouvrement de la charge avec ledit film comprennent une couronne (12) supportant une bobine de film, substantiellement coaxiale avec la table (8), montée à coulissement vertical le long dudit axe entre une position inférieure proche du plan de la table (8) et une position supérieure éloignée, ou des moyens de support bobine de film équivalant et assurant un même cheminement à la bobine de film, ladite couronne (12) définissant un cheminement pour l'axe vertical d'une bobine de bande de film ; les dispositifs (14) de saisie, déplacement, dépôt et maintien étant essentiellement placés à l'extérieur et à proximité de ladite couronne (12) et de son parcours.

67. Machine d'emballage selon l'une quelconque des revendications 64, 65, caractérisée en ce que la table (8) est montée pour pouvoir pivoter autour de son axe (11) ; les moyens d'alimentation (9) du film d'emballage et de recouvrement de la charge avec ledit film comprennent un chariot porté par une colonne (50) de façon généralement coulissante verticalement ; cette machine comprenant également un dispositif (54) pour rabattre un bord ou rabat (53) d'une plaque ou cadre d'extrémité (52, 52b) porté à pivotement libre par un axe (48) coaxial à l'axe (11), porté par une potence (49) porté à coulissement par la colonne (50).

## Patentansprüche

1. Verfahren zum Verpacken einer Ladung, das folgende Schritte umfaßt, die darin bestehen:
- die zu verpackende Ladung einer Verpackungsstation zuzuführen;
- zumindest einen starren Kantenschutzstreifen (4) aus einem Magazin (15) von Kantenschutzstreifen (4) mit einer Vorrichtung (14) zum Greifen, Fördern, Ablegen und Halten von Kantenstreifen (4) zu entnehmen;
- zumindest einen starren Kantenschutzstreifen auf zumindest eine Kante der zu verpackenden Ladung (1) mit der Vorrichtung (14) zum Greifen, Fördern, Ablegen und Halten von Kantenstreifen (4) zu legen;
- den Kantenstreifen (4) auf der Kante (3) in einer ersten Zone (16) mit der Vorrichtung (14) zum Greifen, Fördern, Ablegen und Halten von Kantenstreifen (4) zu halten und gleichzeitig auf die Ladung und den Kantenstreifen Mittel zum starren und dauerhaften Halten des Kantenstreifens auf der Ladung aufzubringen;
- die Vorrichtung (14) zum Greifen, Fördern, Ablegen und Halten von Kantenstreifen (4) abzunehmen;
- die verpackte Ladung von der Verpackungsstation zu entfernen;
- gewisse Flächen der Ladung (1) oder eines Verpakkungselements derselben und des Kantenstreifens (4), die mit der Vorrichtung (14) in Position gehalten wird, mit zumindest einem Band zu umgeben, das auf die Ladung (1) aufgebracht und in zumindest einer zweiten Zone (17) angeordnet wird, die sich von der ersten (16) unterscheidet, so daß das Band ein Halten des Kantenstreifens (4) gewährleistet, dadurch gekennzeichnet, daß die zu verpakkende Ladung eine quaderförmige oder im wesentlichen quaderförmige Ladung ist, die vier vertikale Kanten umfaßt, auf die die starren Kantenschutzstreifen (4) gelegt werden, daß bei der Überbringung von Kantenstreifen (4) von einem Kantenstreifenmagazin (15) auf die Kante (3) die Vorrichtung (14) zum Greifen, Fördern, Ablegen und Halten von Kantenstreifen (4) eine Drehung um die Vertikalachse ausführt, daß der Stützarm (20) um eine Achteldrehung zwischen zwei Endpositionen gedreht wird und daß ständig ein Kantenstreifen der Ausgabeöffnung (19) des Magazins (15) zugeführt wird, unabhängig vom Befüllungsstand des Magazins (15), und eine Kraft ausgeübt wird, die dazu neigt, sie daran zu hindern, sich weiter in das Magazin (15) zurückzuziehen.

2. Verfahren nach Anspruch 1, dadurch gekennzeichnet, daß ein schmales Band, wie beispielsweise ein Stahlband (56) eingesetzt wird, das eine lokale Abstützung des Kantenstreifens (4) gewährleistet.

3. Verfahren nach Anspruch 1, dadurch gekennzeichnet, daß ein breites Band eingesetzt wird, das in der Lage ist, im wesentlichen die Flächen der Ladung (1) abzudecken, indem es eine auf den Kantenstreifen (4) verteilte Abstützung gewährleistet.

4. Verfahren nach Anspruch 1, dadurch gekennzeichnet, daß das Band in Form einer Umreifung oder einer geraden Umwicklung eingesetzt wird.

5. Verfahren nach Anspruch 1, dadurch gekennzeichnet, daß das Band in Form von spiralförmiger Umwicklung eingesetzt wird.

6. Verfahren nach Anspruch 3, dadurch gekennzeichnet, daß mit der Umwicklung in einer zweiten Zone (17) begonnen wird, so daß das Halten des Kantenstreifens (4) ermöglicht wird, und daß sodann, wenn die Vorrichtung (14) abgenommen ist, die Umwicklung der Ladung (1) und des Kantenstreifens (4) fortgesetzt wird.

7. Verfahren nach Anspruch 1, gekennzeichnet durch zwei zweite Zonen (17), die voneinander entfernt sind.

8. Verfahren nach Anspruch 1, dadurch gekennzeichnet, daß der Kantenstreifen (4) auf die Ladung (1) oder ein Verpackungselement derselben geklebt, geschweißt, geklammert, geklemmt oder mit dieser/diesem verbunden wird, um ein Halten des Kantenstreifens (4) zu gewährleisten.

9. Verfahren nach Anspruch 8, dadurch gekennzeichnet, daß das Verpackungselement der Ladung (1), mit dem der Kantenstreifen (4) starr verbunden ist, aus der Gruppe ausgewählt wird, die die Palette (1a), eine Zwischenlage, eine Endplatte bzw. einen Endrahmen (52), einen Bestandteil der Ladung (1) selbst umfaßt.

10. Verfahren nach Anspruch 8, dadurch gekennzeichnet, daß der Kantenstreifen (4) auf die Ladung (1) oder ein Verpackungselement derselben geklebt, geschweißt, geklammert, geklemmt oder mit dieser/diesem in oder mit dem Abstand einer ersten Zone (16) verbunden wird.

11. Verfahren nach Anspruch 1, dadurch gekennzeichnet, daß der Kantenstreifen (4) auf die Ladung (1) an zumindest einem seiner Enden in einer von der ersten Zone (16) getrennten Zone (17) mittels einer Endplatte oder eines Endrahmens (52) geklemmt wird, die einen Rand (53) aufweisen, der auf den Kantenstreifen (4) umgelegt wird, wobei er diese einklemmt, und daß zu diesem Zweck: der Kantenstreifen (4) auf die Kante (3) gelegt wird, und eine Endplatte oder ein Endrahmen (52) mit nicht umgelegtem Rand (53) auf zumindest eine Endfläche (6, 7) der Ladung (1) gelegt wird; daß sodann der Rand (53) der Platte bzw. des Rahmens (52) positiv auf den Kantenstreifen (4) umgelegt wird.

12. Verfahren nach Anspruch 11, dadurch gekennzeichnet, daß der Kantenstreifen (4) an seinen beiden Enden durch zwei Endplatten oder Endrahmen auf die Ladung (1) geklemmt wird.

13. Verfahren nach einem der Ansprüche 1, 8 oder 12, dadurch gekennzeichnet, daß wenigstens teilweise zumindest gewisse Flächen der Ladung (1) und des Kantenstreifens (4), der in Position gehalten wird, mit einer Verpackungsfolie (2) bedeckt werde, die auf die Ladung (1), den Kantenstreifen (4) und möglichen Organe zum Halten derselben - Band, Kleber, Klammer, Klemme, Verbindungsteil, umgelegter Rand von Endplatte oder Endrahmen - aufgebracht wird.

14. Verfahren nach Anspruch 1, dadurch gekennzeichnet, daß ein Kantenschutzstreifen (4) verwendet wird, der im wesentlichen die Länge der entsprechenden Kante (3) der Ladung (1) aufweist.

15. Verfahren nach Anspruch 1, dadurch gekennzeichnet, daß Kantenschutzstreifen (4) auf die vier im wesentlichen parallelen Seitenkanten (3) der Ladung (1) gelegt werden.

16. Verfahren nach einem der vorhergehenden Ansprüche, dadurch gekennzeichnet, daß die zu verpackende Ladung (1) eine palettierte Ladung ist.

17. Verfahren nach Anspruch 1, dadurch gekennzeichnet, daß während der Förderung eines Kantenschutzstreifens (4) vom Magazin (15) bis zu der entsprechenden Kante (3) der Ladung (1) mittels der Vorrichtung (14) mit derselben Vorrichtung (14) ihre relative Drehung von ungefähr 180° in bezug auf ihre allgemeine Längsrichtung gewährleistet wird.

18. Verfahren nach Anspruch 13, dadurch gekennzeichnet, daß die Ladung (1) und der Kantenstreifen (4) durch Umwicklung mit einer Verpackungsbandfolie (2) bedeckt werden, die von einem Folienwickel (9) stammt, und daß zu diesem Zweck hintereinander ein freier Anfangsendteil dieses Folienbandes (2) an der Ladung (1) oder einem Verpackungselement derselben, oder einem Kantenstreifen (4) oder einem Organ zum Halten desselben angebracht wird, daß eine relative Verlagerung der Ladung (1) und des Folienwickels (9) ausgeführt wird, so daß sich die Achse des Folienwickels (9) um die Umwicklungsachse der Ladung (1) dreht, daß das Folienband (2) nach vollendeter Umwicklung quer abgeschnitten wird und daß ein freies Ende dieses Folienbandes (2) mit der bereits umwickelten Folie oder der Ladung (1) oder einem Verpackungselement derselben oder einem Kantenstreifen (4) oder einem Organ zum Halten desselben verbunden wird.

19. Verfahren nach Anspruch 13, dadurch gekennzeichnet, daß die Ladung (1) und der Kantenstreifen (4) durch einen Haubenüberzug (2) bedeckt werden, der von einem Wickel mit einer flachgelegten Haube stammt, und daß zu diesem Zweck zuerst die Haube geöffnet und sodann quer auf die gewünschte Länge abgeschnitten wird.

20. Verfahren nach Anspruch 13, dadurch gekennzeichnet, daß eine dehnbare Folie (2) verwendet wird.

21. Verfahren nach Anspruch 13, dadurch gekennzeichnet, daß eine dehnbare Folie (2) verwendet wird, die, bevor sie auf die Ladung (1) gelegt und aufgebracht wird, vorgedehnt wird.

22. Verfahren nach Anspruch 1, dadurch gekennzeichnet, daß von vorgeformten Kantenstreifen (4) ausgegangen wird, daß diese im wesentlichen in diesem vorgeformten Zustand erfaßt, verschoben, angebracht und gehalten werden.

23. Verfahren nach Anspruch 1, dadurch gekennzeichnet, daß von flachen Kantenstreifen (4) ausgegangen wird, daß diese in diesem flachen Zustand erfaßt und verschoben werden, und daß den Kantenstreifen durch Verformung an Ort und Stelle auf der entsprechenden Kante (3) der Ladung (1) die gewünschte Konfiguration verliehen wird.

24. Verfahren nach Anspruch 23, dadurch gekennzeichnet, daß, um einem Kantenstreifen (4) seine Form zu verleihen, dieser nur in der Nähe seiner Längsränder (23) erfaßt wird und zwischen diesen an eine vorspringende Kante (3) der Ladung (1) aufgelegt wird.

25. Vorrichtung zum Greifen, Fördern, Ablegen und Halten eines Kantenschutzstreifens (4) an der Kante (3) einer Ladung (1) durch den Einsatz des erfindungsgemäßen Verfahrens nach Anspruch 1, bestehend aus:
- einem Gestell (18);
- einem Kantenstreifenmagazin (15), in dem die Kantenstreifen (4) mit ihren Oberseiten zur Ausgabeöffnung (19) des Magazins (15) hin gerichtet gelagert sind;
- einem Stützarm (20), der von dem Gestell (18) getragen wird und darauf montiert ist, so daß er zwischen einer Greifposition und einer Ablege- und Halteposition beweglich ist;
- ersten Mitteln (21), wie beispielsweise einem Zylinder, der auf den Stützarm (20) einwirkt, um diesen zwischen seinen beiden Endpositionen anzutreiben und zu arretieren;
- Mitteln (22) zum Greifen und Halten eines Kantenstreifens (4) an seiner Oberseite, die von dem Stützarm (20) getragen werden und sich entweder im aktiven oder im inaktiven Zustand befinden, wie beispielsweise ein Saugnapf (27);
- speziellen Mitteln zur Steuerung der Mittel (22), die den Übergang von einem Zustand in den anderen und das vorübergehende Halten des einen oder anderen Zustandes ermöglichen;
- allgemeinen Steuermitteln, die die Koordination der ersten Antriebsmittel (21) und der speziellen Steuermittel gewährleisten, wobei der Stützarm (20) die Mittel (22) zum Greifen und Halten an seinem zweiten Endteil (26) trägt, wobei die ersten Antriebsmittel (21) das Schwenken des Stützarms (20) zwischen seinen beiden Endpositionen gewährleistet, die in Umfangsrichtung um einen Bruchteil einer Umdrehung entfernt sind, und wobei die Mittel zum Greifen und Halten (22), wie beispielsweise ein Saugnapf (27), in der Greifposition des Stützarms (20) im wesentlichen in der Ausgabeöffnung (19) des Magazins (15) angeordnet sind, dadurch gekennzeichnet, daß der Stützarm (20) mit seinem ersten Endteil auf dem Gestell (18) um eine im wesentlichen vertikale Gelenkachse (25) schwenkbar montiert ist, daß dieses Schwenken des Stützarmes (20) zwischen seinen beiden Endpositionen ungefähr eine Achteldrehung ausmacht, und daß die Vorrichtung zum Greifen, Fördern, Ablegen und Halten ferner Mittel (41) umfaßt, die einerseits ständig einen Kantenstreifen der Ausgabeöffnung (19) des Magazins (15) zuführen können, unabhängig vom Befüllungsstand des Magazins (15), und andererseits zumindest auf den in dieser Öffnung (19) befindlichen Kantenstreifen eine Kraft ausüben können, die dazu neigt, sie daran zu hindern, weiter in das Magazin (15) zurückzugleiten.

26. Vorrichtung nach Anspruch 25, dadurch gekennzeichnet, daß die Mittel zum Greifen und Halten (22) zumindest zwei Saugnäpfe (27) umfassen, die sich in der Greifposition des Stützarmes (20) in der Nähe der Längsränder (19b) der Ausgabeöffnung (19) des Magazins (15) befinden.

27. Vorrichtung nach Anspruch 25, dadurch gekennzeichnet, daß die Mittel zum Greifen und Halten (22) zumindest ein Formgebungsorgan (28) zur Verleihung einer allgemeinen Kantenstreifenform umfassen.

28. Vorrichtung nach Anspruch 25, dadurch gekennzeichnet, daß die Mittel zum Greifen und Halten (22) auf dem Stützarm (20) zwischen zwei relativen Endpositionen verschiebbar angeordnet sind, nämlich einer Greifposition und einer Ablegeposition; wobei zweite Antriebsmittel (29) der Mittel zum Greifen und Halten (22) deren Verlagerung zwischen ihren Endpositionen und die Arretierung in diesen gewährleisten; wobei die allgemeinen Steuermittel deren Koordination mit den ersten Antriebsmitteln und den speziellen Steuermitteln gewährleisten.

29. Vorrichtung nach Anspruch 25, dadurch gekennzeichnet, daß die Mittel zum Greifen und Halten (22) auf dem Stützarm (20) schwenkbar um eine im wesentlichen zu der allgemeinen Längsrichtung (19a) der Ausgabeöffnung (19) des Magazins (15) parallelen Achse (30) montiert sind; wobei die zweiten Antriebsmittel (29), wie beispielsweise mit Zylinder (31), das Schwenken dieser Mittel (22) zwischen ihren beiden Endpositionen gewährleisten, die winkelmäßig um den Bruchteil einer Umdrehung, insbesondere um ungefähr eine halbe Drehung, beabstandet sind.

30. Vorrichtung nach Anspruch 25, dadurch gekennzeichnet, daß die Mittel zum Greifen und Halten (22) ein Stützprofil (35) umfassen, das im wesentlichen parallel zur allgemeinen Längsrichtung (19b) der Ausgabeöffnung (19) des Magazins (15) verläuft, entlang dem mehrere Paare von Saugnapf(27)-Formgebungs-Einheiten (28) angeordnet sind.

31. Vorrichtung nach Anspruch 30, dadurch gekennzeichnet, daß das Stützprofil (35) drehbar auf dem Stützarm (20) montiert ist.

32. Vorrichtung nach Anspruch 25, dadurch gekennzeichnet, daß diese Mittel (41) eine Platte (42) zur hinteren Abstützung der Kantenstreifen umfassen, die quer gleitbar ist und zu der Ausgabeöffnung des Magazins durch ein entsprechendes Organ (43), wie beispielsweise eine Fördereinrichtung (44) zur Abstützung der Kantenstreifen des Magazins (15), hingeführt wird.

33. Vorrichtung nach Anspruch 25, dadurch gekennzeichnet, daß das Gestell (18) in seiner Gesamtheit verschiebbar und in der Position arretierbar montiert ist, die für die Einstellung der Vorrichtung in Abhängigkeit von den Abmessungen der betreffenden Ladung (1) erforderlich ist, mit Hilfe von beweglichen Stützmitteln (46), insbesondere Rollen, und Antriebsmitteln (47), insbesondere Zylindern, in Abhängigkeit der Steuermittel der Vorrichtung.

34. Vorrichtung nach Anspruch 33, dadurch gekennzeichnet, daß das Gestell (18) in eine im wesentlichen zur Längsrichtung (19a) der Ausgabeöffnung (19) des Magazins (15) orthogonale Richtung verschiebbar montiert ist.

35. Vorrichtung nach Anspruch 25, dadurch gekennzeichnet, daß die Mittel zum Greifen und Halten (22) auf dem Stützarm (20) entlang eines Weges verschiebbar montiert sind, welcher je nach Einstellung der Vorrichtung in Abhängigkeit von den Abmessungen der betreffenden Ladung (1) in Abhängigkeit der Steuermittel der Vorrichtung einstellbar ist.

36. Vorrichtung nach Anspruch 25, dadurch gekennzeichnet, daß die ersten Antriebsmittel (21) einstellbar angeordnet sind, was den Weg des Stützarmes (20) zwischen seinen beiden Endpositionen betrifft, unter der Abhängigkeit der Steuermittel der Vorrichtung, im Hinblick auf die Einstellung der Vorrichtung (14) in Abhängigkeit von den Abmessungen der Ladung (1).

37. Vorrichtung zum Greifen, Fördern, Ablegen und Halten eines Kantenschutzstreifens (4) auf der Kante (3) einer Ladung (1) nach Anspruch 25, bestehend aus einer Vorrichtung zum Zuführen und Ablegen (51) einer Endplatte oder eines Endrahmens (52) mit Umschlagkante (53), dadurch gekennzeichnet, daß sie besteht aus:
- einem Gestell (58);
- zumindest einem Magazin (59) für die Platten oder Rahmen (51);
- Mitteln zum Greifen (60) einer Platte oder eines Rahmens (52), die sich im aktiven oder inaktiven Zustand befinden;
- Stützmitteln (61), Greifmitteln (60);
- Antriebsmitteln (62), Stützmitteln (61) zwischen einem Greifpunkt, an dem sich die Greifmittel in oder in der Nähe der Überlastöffnung (63) des Magazins (59) befinden, und einem Ablegepunkt, an dem sich die Greifmittel in oder in der Nähe der Zone befinden, in der die Platte oder der Rahmen (52) auf der Ladung (1) sein muß;
- Steuermitteln, die die Funktion der Greif- (60) und Antriebsmittel (62) koordinieren.

38. Vorrichtung nach Anspruch 37, dadurch gekennzeichnet, daß ein Magazin (59) derart angeordnet ist, daß es eine Übereinanderstapelung der horizontal angeordneten Platten oder Rahmen (52) ermöglicht, da sich die Ausgabeöffnung (63) oberhalb befindet.

39. Vorrichtung nach Anspruch 37, dadurch gekennzeichnet, daß das Magazin (59) eine gemeinsame Öffnung zur Ausgabe (63) und Nachfüllung von Platten oder Rahmen umfaßt.

40. Vorrichtung nach Anspruch 37, dadurch gekennzeichnet, daß die Greifmittel (60) Unterdrucksaugnäpfe sind.

41. Vorrichtung nach Anspruch 37, dadurch gekennzeichnet, daß die Antriebsmittel (62) derart angeordnet sind, daß sie ein zweifaches vertikales bzw. horizontales Gleiten für einerseits die Tätigkeit des Greifens und Ablegens bzw. andererseits die Tätigkeit der Überführung von einem Punkt zu einem anderen gewährleisten.

42. Vorrichtung nach einem der Ansprüche 37 bis 41, dadurch gekennzeichnet, daß das Gestell (58) zum Teil der Verpackungsmaschine gemein ist, ohne mit den beweglichen Organen derselben zu interferieren, und insbesondere darüber und nach außen hin angeordnet ist; daß das Magazin (59) horizontal neben der Verpackungsmaschine angeordnet ist.

43. Vorrichtung nach einem der Ansprüche 37 bis 42, dadurch gekennzeichnet, daß sie mehrere Magazine (59) und Mittel umfaßt, die eine relative Verlagerung der Magazine (59) und der Stützmittel (61) gewährleisten.

44. Vorrichtung nach einem der Ansprüche 37 bis 43, dadurch gekennzeichnet, daß ein Magazin (59) eine Vorrichtung (64) umfaßt, die ein konstantes Greifniveau in dem Magazin (59) unabhängig von dessen Befüllungsstand gewährleistet, wie beispielsweise ein Hubtisch.

45. Vorrichtung zum Greifen, Fördern, Ablegen und Halten eines Kantenschutzstreifens (4) auf der Kante (3) einer Ladung (1) nach Anspruch 25, bestehend aus einer Vorrichtung (54) zum Umlegen einer Umschlagkante (53) einer Endplatte oder eines Endrahmens (52), dadurch gekennzeichnet, daß sie umfaßt:
- ein Gestell (65);
- zumindest ein Organ (66) zum Verlagern der Umschlagkante, das von dem Gestell zwischen einer inaktiven Position, in der die Umschlagkante (53) im wesentlichen koplanar mit der Platte oder dem Rahmen angebracht werden kann, und einer aktiven Position beweglich getragen wird, in der die Umschlagkante (53) im wesentlichen orthogonal zur Platte oder zu dem Rahmen angebracht wird;
- Mittel (67) für den Antrieb des beweglichen Organs (66) zwischen seinen beiden Positionen.

46. Vorrichtung nach Anspruch 45, dadurch gekennzeichnet, daß sie eine getrennte Struktureinheit bildet.

47. Vorrichtung nach Anspruch 45, dadurch gekennzeichnet, daß sie in eine Vorrichtung zum Zuführen und Ablegen (51) nach einem der Ansprüche 54 bis 61 integriert ist, wobei das Gestell (65) in die Stützmittel (61) in der allgemeinen Form einer Platte integriert ist, an deren Umfang zumindest ein Organ (66) angeordnet ist, wobei die Antriebsmittel (67) von der Platte (65) getragen werden und die Steuermittel die Koordination der Bewegungen, auch jene des Organs (66), gewährleisten.

48. Vorrichtung nach Anspruch 47, dadurch gekennzeichnet, daß sich das Organ (66) in Form eines Zapfens darstellt, der drehbar auf der Gestellplatte (65) entlang eines ihrer Ränder montiert ist, wobei der Zapfen (66) in der inaktiven Position im wesentlichen koplanar mit der Gestellplatte (65) und nach außen gerichtet ist und in der aktiven Position im wesentlichen zu der Gestellplatte (65) orthogonal und zum Greifmittel hin gerichtet ist.

49. Vorrichtung nach Anspruch 45, dadurch gekennzeichnet, daß sie in eine Außenverpackungsmaschine integriert ist, indem sie frei drehbar von einer Achse (48) derselben, die zu jener (11) des Tisches (8) koaxial ist, getragen wird, wobei diese Achse (48) selbst von einem Träger (49) getragen wird, der gleitbar auf einer Säule (50) montiert ist.

50. Vorrichtung nach Anspruch 45, dadurch gekennzeichnet, daß sie in einen Tisch (8) einer Verpackungsmaschine, der mit einer Durchgangsöffnung (68) versehen ist, integriert ist.

51. Verpackungsmaschine, um zumindest einen Kantenschutzstreifen (4) auf einer Kante (3) einer Ladung (1) starr und dauerhaft zu befestigen, dadurch gekennzeichnet, daß sie zumindest eine Vorrichtung (14) zum Greifen, Fördern, Ablegen und Halten eines Kantenstreifens (4) nach einem der Ansprüche 25 bis 44 und zumindest eine Vorrichtung umfaßt, um eine starre dauerhafte Verbindung des auf der Ladung (1) durch diese Vorrichtung (14) abgelegten und gehaltenen Kantenstreifens (4) mit der Ladung (1) oder einem Verpackungselement derselben zu gewährleisten, wobei die beiden Vorrichtungen auf koordinierte Art und Weise funktionieren.

52. Verpackungsmaschine nach Anspruch 51, dadurch gekennzeichnet, daß die Vorrichtung zur Gewährleistung einer starren dauerhaften Verbindung des auf der Ladung (1) abgelegten und gehaltenen Kantenstreifens (4) mit dieser oder einem Verpackungselement derselben aus der Gruppe ausgewählt wird, die umfaßt: eine Vorrichtung, um die Ladung (1) und den Kantenstreifen (4) mit einem Band zu umgeben und dieses darauf aufzubringen; eine Vorrichtung zum Kleben, Schweißen, Anklammern, Anklemmen, Verbinden des Kantenstreifens (4) auf der Ladung (1) oder einem Verpackungselement derselben; eine Vorrichtung zum Umlegen des Randes einer Endplatte bzw. eines Endrahmens, wodurch der Kantenstreifen eingeklemmt wird; eine Maschine zur Außenverpackung der palettierten Ladung, wobei die Außenverpackungsfolie zumindest die Funktion des Haltens des Kantenstreifens (4) sichert.

53. Verpackungsmaschine nach einem der Ansprüche 51, 52, dadurch gekennzeichnet, daß an sie funktionsmäßig im Nachlaufbereich eine Maschine zur Außenverpackung der Ladung mit dem starr und dauerhaft befestigten Kantenstreifen angeschlossen ist, deren wesentliche Funktion die Außenverpackung der Ladung ist.

54. Verpackungsmaschine nach Anspruch 53, dadurch gekennzeichnet, daß die Maschine zur Außenverpackung der Ladung, deren wesentliche Funktion in der Außenverpackung derselben besteht, aus der Gruppe ausgewählt wird, die umfaßt: die Vorhangmaschinen, die Umreifungsmaschinen, die Überzugsmaschinen.

55. Verpackungsmaschine nach Anspruch 51, dadurch gekennzeichnet, daß an sie funktionsmäßig zumindest eine Vorrichtung (51) zum Zuführen und Ablegen einer Endplatte bzw. eines Endrahmens (52) mit umlegbarem Rand oder Umschlagkante (53) angeschlossen ist.

56. Verpackungsmaschine nach einem der Ansprüche 51, 52 oder 55, dadurch gekennzeichnet, daß die Vorrichtungen (14) zum Zuführen oder Ablegen (51) einer Endplatte bzw. eines Endrahmens (52), (54) zum Umlegen des Randes oder der Umschlagkante (53) derselben (desselben) funktionsmäßig in einer Aufeinanderfolge verbunden sind, die aus der Gruppe ausgewählt wird, die folgende Aufeinanderfolgen umfaßt: die Vorrichtung (51) zum Ablegen einer Endplatte bzw. eines Endrahmens (52) wird zuerst eingesetzt, sodann die Vorrichtung (54) zum Umlegen des Randes (53), schließlich die Vorrichtung (14), wobei der Kantenstreifen (4) nun außerhalb des umgelegten Randes (53) angeordnet wird; die Vorrichtung (14) und die Vorrichtung (51) zum Ablegen einer Platte bzw. eines Rahmens (52) werden zuerst eingesetzt, sodann die Vorrichtung (54) zum Umlegen des Randes (53), wobei der Kantenstreifen (4) nun innerhalb des umgelegten Randes (3) angeordnet wird.

57. Verpackungsmaschine nach Anspruch 51, dadurch gekennzeichnet, daß die Außenverpackungsmaschine, die zumindest die Funktion des Haltens des Kantenstreifens (4) sichert, aus der Gruppe ausgewählt wird, die umfaßt: die Vorhangmaschinen, die Umreifungsmaschinen, die Überzugsmaschinen.

58. Verpackungsmaschine nach einem der Ansprüche 51 bis 53, dadurch gekennzeichnet, daß dieselbe Außenverpakkungsmaschine sowohl die Funktion des Haltens des Kantenstreifens als auch jene der eigentlichen Außenverpackung der Ladung gewährleistet.

59. Verpackungsmaschine nach Anspruch 58, dadurch gekennzeichnet, daß die Vorrichtung (14) und die Vorrichtung zur Gewährleistung einer starren Verbindung strukturell getrennt sind.

60. Verpackungsmaschine nach Anspruch 59, dadurch gekennzeichnet, daß die Vorrichtung (14) und die Vorrichtung zur Gewährleistung einer starren Verbindung strukturell zumindest teilweise gleich sind.

61. Maschine zum Verpacken einer Ladung (1), bestehend aus zumindest einem starren Kantenschutzstreifen (4) auf zumindest einer Kante (3) der Ladung (1), wobei eine Verpackungsfolie (2) die Ladung umgibt und auf sie aufgebracht wird, dadurch gekennzeichnet, daß sie umfaßt:
- Mittel zur Abstützung (8) der Ladung;
- Mittel zur Zuführung (9) der Verpackungsfolie;
- bewegliche Mittel (10), um die Bedeckung einer von den Stützmitteln (8) getragenen Ladung (1) mit der Folie (2), die von den Zuführmitteln (9) kommt, zu ermöglichen;
- und zumindest eine Vorrichtung zum Greifen, Fördern, Ablegen und Halten (14) eines Kantenschutzstreifens (4) nach einem der Ansprüche 25 bis 36.

62. Verpackungsmaschine nach Anspruch 61, dadurch gekennzeichnet, daß sie eine Mehrzahl von Vorrichtungen zum Greifen, Fördern, Ablegen und Halten (14) von im wesentlichen untereinander ähnlichen Kantenschutzstreifen (4) für eine selbe Mehrzahl von Kanten (3) der zu verpakkenden Ladung (1) umfaßt.

63. Verpackungsmaschine nach Anspruch 62, dadurch gekennzeichnet, daß die allgemeinen Längsrichtungen (19b) der Öffnungen der Magazine (15) der Vorrichtungen zum Greifen, Fördern, Ablegen und Halten (14) im wesentlichen untereinander parallel sind; daß sich ihre Stützarme (20) im wesentlichen in einer selben gemeinsamen Ebene befinden und die Vorrichtungen (14) um eine an die Stützmittel (8) angrenzende Zone, in der sich die Ladung (1) befindet, verteilt sind; und daß die allgemeinen Steuermittel den Synchronbetrieb der Mehrzahl von Vorrichtungen (14) gewährleisten, wobei die Mehrzahl der Mittel zum Greifen und Halten (22) in den Greifpositionen einerseits und in den Ablege- und Haltepositionen andererseits voneinander am weitesten entfernt bzw. einander am nächsten sind.

64. Verpackungsmaschine nach einem der Ansprüche 61 bis 63, dadurch gekennzeichnet, daß das Mittel (8) zur Abstützung der Ladung ein Tisch mit im wesentlichen vertikaler Achse ist; daß die beweglichen Mittel (10), um die Bedeckung einer Ladung (1) mit der Folie (2) zu gewährleisten, Mittel zur Gewährleistung einer relativen Drehung des Tisches um seine Achse in bezug auf die Achse des Folienwickels umfassen; und daß eine Vorrichtung (14) zum Greifen, Fördern, Ablegen und Halten ein Magazin (15) allgemeiner vertikaler Längsrichtung (19a) umfaßt, dessen unteres Ende (40) im wesentlichen mit dem Tisch (8) koplanar ist.

65. Verpackungsmaschine nach Anspruch 64, dadurch gekennzeichnet, daß sie vier Vorrichtungen zum Greifen, Fördern, Ablegen und Halten (14) umfaßt.

66. Verpackungsmaschine nach einem der Ansprüche 64, 65, dadurch gekennzeichnet, daß der Tisch (8) unbeweglich ist; daß die Mittel zur Zuführung (9) einer Verpackungsfolie und zur Bedeckung der Ladung mit dieser Folie einen Kranz (12) umfassen, der einen Folienwickel trägt und im wesentlichen zu dem Tisch (8) koaxial ist und vertikal entlang der Achse zwischen einer unteren Position nahe der Ebene des Tisches (8) und einer oberen entfernten Position gleitbar ist, wobei Mittel zur Abstützung des Folienwickels einen selben Bewegungsweg für den Folienwickel beschreiben und gewährleisten, wobei der Kranz (12) einen Bewegungsweg für die Vertikalachse eines Folienbandwickels definiert; daß die Vorrichtungen (14) zum Greifen, Fördern, Ablegen und Halten im wesentlichen außerhalb und nahe des Kranzes (12) und seines Verschiebeweges angeordnet sind.

67. Verpackungsmaschine nach einem der Ansprüche 64, 65, dadurch gekennzeichnet, daß der Tisch (8) derart montiert ist, daß er sich um seine Achse (11) drehen kann; daß die Mittel zur Zuführung (9) der Folie zum Verpacken und Abdecken der Ladung mit der Folie einen Wagen umfassen, der von einer im allgemeinen vertikal gleitenden Säule (50) getragen wird; daß diese Maschine auch eine Vorrichtung (54) zum Umlegen eines Randes oder einer Umschlagkante (53) einer Endplatte oder eines Endrahmens (52, 52b) umfaßt, die frei drehbar von einer Achse (48) getragen wird, die zu der Achse (11), die von einem Träger (49) getragen wird, der gleitbar von der Säule (50) getragen wird, koaxial ist.

## Claims

1. Method for packaging a load including the steps consisting of:
- taking the load to be packaged to a packaging station;
- taking at least one rigid protecting corner piece (4) from a magazine (15) of protecting corner pieces (4) with a device (14) for gripping, displacing, depositing and maintaining corner pieces (4);
- depositing at least one rigid protecting corner piece on at least one edge of the load (1) to be packaged with said device (14) for gripping, displacing, depositing and maintaining corner pieces (4);
- maintaining in a first zone (16) the corner piece (4) on the edge (3) with said device (14) for gripping, displacing, depositing and maintaining corner pieces (4) and, simultaneously, depositing on the load and the corner piece rigid and permanent means for maintaining the corner piece on the load;
- releasing the device (14) for gripping, displacing, depositing and maintaining corner pieces (4);
- discharging the packaged load from the packaging station,
- surrounding some of the faces of the load (1) or a packaging element thereof and of the corner piece (4) held in place by the device (14) with at least one band applied to the load (1) placed in at least one second zone (17) different to the first one (16), in such a way that the band ensures maintenance of the corner piece (4), characterised in that the load to be packaged is a parallelepipedic or substantially parallelepipedic load comprising four vertical edges on which are deposited the rigid protecting corner pieces (4), in that on transfer of corner pieces (4) from a corner piece magazine (15) to the edge (3), the device (14) for gripping, displacing, depositing and maintaining corner pieces (4) performs rotation about a vertical axis, in that the supporting arm (20) is rotated by an amount of the order of one-eighth of a turn between two end positions and in that a corner piece is placed permanently in the outlet opening (19) of the magazine (15) whatever the degree of filling of the magazine (15) and a force tending to prevent it from going back more into the magazine (15) is exerted.

2. Method according to claim 1, characterised in that a narrow band such as a hoop (56) is used, producing localised pressure on the corner piece (4).

3. Method according to claim 1, characterised in that a wide band capable of substantially covering the faces of the load (1) is used, producing distributed pressure on the corner piece (4).

4. Method according to claim 1, characterised in that the band is used in the manner of straight hooping or casing.

5. Method according to claim 1, characterised in that the band is used by helical hooping.

6. Method according to claim 3, characterised in that casing is commenced in a second zone (17) so as to allow maintenance of the corner piece (4), then once the device (14) is released, casing of the load (1) and of the corner piece (4) is continued.

7. Method according to claim 1, characterised by two second zones (17) spaced apart from each other.

8. Method according to claim 1, characterised in that the corner piece (4) is glued, welded, stapled, clipped or bonded to the load (1) or a packaging element thereof to ensure maintenance of the corner piece (4).

9. Method according to claim 8, characterised in that the packaging element of the load (1) with which the corner piece (4) is associated rigidly is selected from among the group including the pallet (la), an insert, an end plate or frame (52) and a container of the load (1) itself.

10. Method according to claim 8, characterised in that the corner piece (4) is glued, welded, stapled, clipped or bonded to the load (1) or a packaging element thereof in or away from a first zone (16).

11. Method according to claim 1, characterised in that the corner piece (4) is wedged on the load (1) at at least one of its ends in a zone (17) remote from the first zone (16) by means of an end plate or frame (52) having an edge (53) turned down onto the corner piece (4), wedging it, and for this purpose the corner piece (4) is placed on the edge (3) and an end plate or frame (52) with an edge (53) not turned down is placed on at least one end face (6, 7) of the load (1); then the edge (53) of the plate of the frame (52) is positively turned down onto the corner piece (4).

12. Method according to claim 11, characterised in that the corner piece (4) is wedged onto the load (1) at its two ends by two end plates or frames.

13. Method according to any of claims 1, 8 or 12, characterised in that at least some of the faces of the load (1) and of the corner piece (4) held in place with packaging film (2) applied to the load (1), the corner piece (4) and any members for maintaining the latter - band, glue, staple, clip, bond, turned-down edge of end plate or frame - are at least partially covered.

14. Method according to claim 1, characterised in that a protecting corner piece (4) having substantially the length of the corresponding edge (3) of the load (1) is used.

15. Method according to claim 1, characterised in that protecting corner pieces (4) are placed on the four substantially parallel side edges (3) of the load (1).

16. Method according to any of the preceding claims, characterised in that the load (1) to be packaged is a palletised load.

17. Method according to claim 1, characterised in that during displacement of a protecting corner piece (4) from the magazine (15) to the corresponding edge (3) of the load (1) by means of said device (14), relative pivoting thereof by about 180° in relation to its general longitudinal direction is ensured by means of said same device (14).

18. Method according to claim 13, characterised in that the load (1) and the corner piece (4) are covered by hooping with packaging film (2) in a band coming from a film reel (9) and, for this purpose, successively, an initial free end portion of said film band (2) is associated with the load (1) or a packaging element thereof, or a corner piece (4), or a member for maintaining the latter, relative displacement of the load (1) and of the film reel (9) is ensured so as to rotate the shaft of the film reel (9) about the hooping axis of the load (1), said film band (2) is cut transversely once hooping has been carried out, and a terminal free end portion of said film band (2) is associated with the film already hooped or with the load (1) or a packaging element thereof, or a corner piece (4), or a member for maintaining the latter.

19. Method according to claim 13, characterised in that the load (1) and the corner piece (4) are covered by wrapping with film (2) in a sheath coming from a flattened film sheath reel, and for this purpose successively the sheath is opened and the sheath is cut transversely to the desired length.

20. Method according to claim 13, characterised in that stretch film (2) is used.

21. Method according to claim 13, characterised in that stretch film (2) which is prestretched before being deposited on and applied to the load (1) is used.

22. Method according to claim 1, characterised in that preformed corner pieces (4) are started with, and they are gripped, displaced, deposited and maintained substantially in this preformed state.

23. Method according to claim 1, characterised in that flattened corner pieces (4) are started with, they are gripped and displaced in this flattened state and they are given the desired corner piece configuration by deforming them in situ on the corresponding edge (3) of the load (1).

24. Method according to claim 23, characterised in that, to give a corner piece (4) its configuration, it is gripped only in the vicinity of its longitudinal edges (23) and it is applied between the latter to a projecting edge (3) of the load (1).

25. Device for gripping, displacing, depositing and maintaining a protecting corner piece (4) on the edge (3) of a load (1) by employing the method according to claim 1, including:
- a frame (18);
- a corner piece magazine (15) where the corner pieces (4) are stored with their outer surfaces facing towards the outlet opening (19) of the magazine (15);
- a supporting arm (20) carried by and mounted on the frame (18), so as to be movable between a gripping position and a depositing and maintaining position;
- first means (21) such as an actuator acting on the supporting arm (20) to drive it between and lock it in its two end positions;
- means (22) for gripping and maintaining a corner piece (4) by its outer surface, carried by the supporting arm (20), being either in the operative state or in the inoperative state, such as a suction cup (27);
- means for specific control of the means (22) allowing passage from one to the other of the states and temporary maintenance of one or the other of the two states;
- general control means ensuring coordination of the first driving means (21) and of the specific control means, said supporting arm (20) supporting the gripping and maintaining means (22) in its second end portion (26), the first driving means (21) ensuring pivoting of the supporting arm (20) between its two end positions which are angularly distant by a fraction of a turn, and the gripping and maintaining means (22) such as a suction cup (27) being, in the gripping position of the supporting arm (20), situated substantially in the outlet opening (19) of the magazine (5), characterised in that the supporting arm (20) is mounted pivotably by its first end portion on the frame (18) about a substantially vertical pivot axis (25), in that said pivoting of the supporting arm (20) between its two end positions is of the order of one-eighth of a turn, and in that the gripping, displacing, depositing and maintaining device further comprises means (41) capable on the one hand of permanently placing a corner piece in the outlet opening (19) of the magazine (15), whatever the degree of filling of the magazine (15), and on the other hand of exerting at least on the corner piece located in this opening (19) a force tending to prevent it from going back more into the magazine (15).

26. Device according to claim 25, characterised in that the gripping and maintaining means (22) include at least two suction cups (27) which in the gripping position of the supporting arm (20) are situated in the proximity of the longitudinal edges (19b) of the outlet opening (19) of the magazine (15).

27. Device according to claim 25, characterised in that the gripping and maintaining means (22) include at least one member (28) for shaping in a general corner shape.

28. Device according to claim 25, characterised in that the gripping and maintaining means (22) are mounted displaceably on the supporting arm (20) between two relative end positions, namely a gripping position and a depositing position; second driving means (29) for the gripping and maintaining means (22) ensuring displacement thereof between their end positions and locking therein; the general control means ensuring their coordination with the first driving means and the specific control means.

29. Device according to claim 25, characterised in that the gripping and maintaining means (22) are mounted pivotably on the supporting arm (20) about a pivot axis (30) substantially parallel to the general longitudinal direction (19a) of the outlet opening (19) of the magazine (15); the second driving means (29) such as including an actuator (31) ensuring pivoting of said means (22) between its two end positions angularly distant by a fraction of a turn, particularly of the order of a half turn.

30. Device according to claim 25, characterised in that the gripping and maintaining means (22) include a supporting profile (35) extending substantially parallel to the general longitudinal direction (19b) of the outlet opening (19) of the magazine (15) along which are arranged several pairs of cup (27) and shaping member (28) combinations.

31. Device according to claim 30, characterised in that the supporting profile (35) is mounted pivotably on the supporting arm (20).

32. Device according to claim 25, characterised in that these means (41) include a rear pressure plate (42) for the corner pieces, capable of a transverse sliding movement and biased towards the outlet opening of the magazine by a suitable member (43) as well as a conveyor (44) for supporting corner pieces of the magazine (15).

33. Device according to claim 25, characterised in that the frame (18) is mounted so as to be in its entirety displaceable and lockable in the required position for the purpose of adjustment of the device as a function of the dimensions of the load (1) concerned, owing to movable supporting means (46), particularly rollers, and driving means (47), particularly actuators, under the control of the means for controlling the device.

34. Device according to claim 33, characterised in that the frame (18) is mounted for sliding displacement in a direction substantially orthogonal to the longitudinal direction (19a) of the outlet opening (19) of the magazine (15).

35. Device according to claim 25, characterised in that the gripping and maintaining means (22) are mounted displaceably on the supporting arm (20) along a path adjustable for the purpose of adjustment of the device as a function of the dimensions of the load (1) concerned, under the control of the means for controlling the device.

36. Device according to claim 25, characterised in that the first driving means (21) are arranged adjustably in respect of the path of the supporting arm (20) between its two end positions, under the control of the means for controlling the device, for the purpose of adjustment of the device (14) as a function of the dimensions of the load (1).

37. Device for gripping, displacing, depositing and maintaining a protecting corner piece (4) on the edge (3) of a load (1) according to claim 25, comprising a device (51) for taking and depositing an end plate or frame (52) with a turned-down edge (53), characterised in that it includes:
- a frame (58);
- at least one magazine (59) for the plates or frames (51);
- means (60) for gripping a plate or frame (52), being in the operative state or in the inoperative state;
- means (61) for supporting the gripping means (60);
- means (62) for driving the supporting means (61) between a gripping location in which the gripping means are situated in or in the proximity of the overload opening (63) of the magazine (59) and a depositing location in which the gripping means are situated in or in the proximity of the zone in which the plate or frame (51) is to be on the load (1);
- control means coordinating the operation of gripping means (60) and driving means (62).

38. Device according to claim 37, characterised in that a magazine (59) is arranged to allow stacking of the plates or frames (51) placed horizontally, the discharge opening (63) being higher.

39. Device according to claim 37, characterised in that the magazine (59) comprises a common opening (63) for discharge and reloading with plates or frames.

40. Device according to claim 37, characterised in that the gripping means (60) are partial-pressure suction cups.

41. Device according to claim 37, characterised in that the driving means (62) are arranged to ensure double vertical and horizontal sliding respectively for on the one hand the gripping operation and the depositing operation and on the other hand the operation of passing from one location to another.

42. Device according to any of claims 37 to 41, characterised in that the frame (58) is partly common to the packaging machine without interfering with the movable members thereof, particularly placed above and towards the outside; and the magazine (59) is placed horizontally beside the packaging machine.

43. Device according to any of claims 37 to 42, characterised in that it includes several magazines (59) and means ensuring relative displacement of magazines (59) and supporting means (61).

44. Device according to any of claims 37 to 43, characterised in that a magazine (59) includes a device (64) ensuring a constant gripping level in the magazine (59) whatever its degree of filling, such as an elevating platform.

45. Device for gripping, displacing, depositing and maintaining a protecting corner piece (4) on the edge (3) of a load (1) according to claim 25 including a device (54) for turning down a turned-down edge (53) of an end plate or frame (52), characterised in that it includes:
- a frame (65);
- at least one turned-down edge displacing member (66) carried by the frame movably between an inoperative position in which the turned-down edge (53) can be placed substantially coplanar with the plate or frame and an operative position in which the turned-down edge (53) is placed substantially orthogonally to the plate or frame;
- means (67) for driving the member (66) movable between its two positions.

46. Device according to claim 45, characterised in that it forms an isolated structural assembly.

47. Device according to claim 45, characterised in that it is incorporated into a taking and depositing device (51) according to any of claims 54 to 61, the frame (65) being incorporated into the supporting means (61) in the general form of a plate at the periphery of which is placed at least one member (66), the driving means (67) being carried by the plate (65), the control means ensuring coordination of the movements of the member (66) as well.

48. Device according to claim 47, characterised in that the member (66) is in the form of a finger mounted for pivoting on the frame plate (65) along one of its edges, the finger (66) being in the inoperative position substantially coplanar with the frame plate (65) and pointing outwardly and in the operative position substantially orthogonal to the frame plate (65) and pointing towards the gripping means.

49. Device according to claim 45, characterised in that it is incorporated into an exterior packaging machine being carried for free pivoting by a shaft (48) of the latter coaxial with the axis (11) and the table (8), this shaft (48) being itself carried by a bracket (49) mounted slidably on a column (50).

50. Device according to claim 45, characterised in that it is incorporated into a table (8) of a packaging machine provided with a through-opening (68).

51. Packaging machine for rigidly and permanently associating at least one protecting corner piece (4) on an edge (3) of a load (1), characterised in that it includes at least one device (14) for gripping, displacing, depositing and maintaining a corner piece (4) according to any of claims 25 to 44 and at least one device for ensuring rigid and permanent association of the corner piece (4) deposited and maintained on the load (1) by said device (14) with the load (1) or a packaging element thereof, the two devices operating in coordinated fashion.

52. Packaging machine according to claim 51, characterised in that said device for ensuring rigid and permanent association of the corner piece (4) deposited and maintained on the load (1) with the latter or a packaging element thereof is selected from among the group including: a device for surrounding and applying to the load (1) and the corner piece (4) a band; a device for gluing, welding, stapling, clipping or bonding the corner piece (4) to the load (1) or a packaging element thereof; a device for turning down the edge of an end plate or frame ensuring wedging of the corner piece; a machine for exterior packaging of the palletised load, the exterior packaging film ensuring at least the function of maintaining the corner piece (4).

53. Packaging machine according to either of claims 51, 52, characterised in that associated with it, functionally downstream, is a machine for exterior packaging of the load with the corner piece associated rigidly and permanently having the essential function of exterior packaging of the load.

54. Packaging machine according to claim 53, characterised in that the machine for exterior packaging of the load having the essential function of exterior packaging thereof is selected from among the group including: curtain machines, hooping machines, wrapping machines.

55. Packaging machine according to claim 51, characterised in that associated with it functionally is at least one device (51) for taking and depositing an end plate or frame (52) with an edge or flap (53) which can be turned down.

56. Packaging machine according to any of claims 51, 52 or 55, characterised in that the devices for taking (14) or depositing (51) an end plate or frame (52), (54) for turning down the edge or flap (53) thereof are functionally associated in a sequence selected from among the group including the following sequences: the device (51) for depositing an end plate or frame (52) is used first, then the device (54) for turning down the edge (53), then the device (14), the corner piece (4) being then placed towards the outside of the turned-down edge (53); the device (14) and the device (51) for depositing a plate or frame (52) are used first, then the device (54) for turning down the edge (53), the corner piece being then placed towards the inside of the turned-down edge (3).

57. Packaging machine according to claim 51, characterised in that the exterior packaging machine ensuring at least the function of maintaining the corner piece (4) is selected from among the group including: curtain machines, hooping machines, wrapping machines.

58. Packaging machine according to any of claims 51 to 53, characterised in that the same exterior packaging machine ensures both the function of maintaining the corner piece and that of actual exterior packaging of the load.

59. Packaging machine according to claim 58, characterised in that the device (14) and the device for ensuring rigid association are structurally separate.

60. Packaging machine according to claim 59, characterised in that the device (14) and the device for ensuring rigid association are structurally at least partly common.

61. Machine for packaging a load (1) including at least one rigid protecting corner piece (4) on at least one edge (3) of the load (1) with packaging film (2) surrounding the load and applied to it, characterised in that it includes:
- means (8) for supporting the load;
- means (9) for supply of packaging film;
- movable means (10) to allow covering of a load (1) carried by the supporting means (8) with the film (2) coming from the supply means (9);
- and at least one device (14) for gripping, displacing, depositing and maintaining a protecting corner piece (4) according to any of claims 25 to 36.

62. Packaging machine according to claim 61, characterised in that it comprises a plurality of devices (14) for gripping, displacing, depositing and maintaining protecting corner pieces (4) substantially similar to each other for the same plurality of edges (3) of the load (1) to be packaged.

63. Packaging machine according to claim 62, characterised in that the general longitudinal directions (19b) of the openings of the magazines (15) of the gripping, displacing, depositing and maintaining devices (14) are substantially parallel to each other; their supporting arms (20) are substantially in the same common plane, the devices (14) are distributed about a zone adjacent to the supporting means (8) in which the load (1) is located; and the general control means ensure synchronous operation of the plurality of devices (14), the plurality of gripping and maintaining means (22) being furthest from and closest to each other respectively in the gripping position on the one hand and depositing and maintaining position on the other hand.

64. Packaging machine according to any of claims 61 to 63, characterised in that the load supporting means (8) are a table of substantially vertical axis; the movable means (10) for allowing covering of a load (1) with the film (2) include means for ensuring relative pivoting of the table about its axis in relation to the axis of the film reel; and a gripping, displacing, depositing and maintaining device (14) comprises a magazine (15) with a vertical longitudinal general direction (19a), of which the lower end (40) is substantially coplanar with the table (8).

65. Packaging machine according to claim 64, characterised in that it comprises four gripping, displacing, depositing and maintaining devices (14).

66. Packaging machine according to either of claims 64, 65, characterised in that the table (8) is fixed; the means (9) for supply of packaging film and covering of the load with said film include a ring (12) supporting a film reel, substantially coaxial with the table (8), mounted for vertical sliding along said axis between a lower position close to the plane of the table (8) and a remote upper position, or equivalent film reel supporting means providing the film reel with the same orientation, said ring (12) defining an orientation for the vertical axis of a film band reel; the gripping, displacing, depositing and maintaining devices (14) being essentially placed on the outside and in the proximity of said ring (12) and its path.

67. Packaging machine according to either of claims 64, 65, characterised in that the table (8) is mounted so as to be able to pivot about its axis (11); the means (9) for supply of the packaging film and covering of the load with said film include a carriage carried by a column (50) in generally vertically sliding fashion; this machine also including a device (54) for turning down an edge or flap (53) of an end plate or frame (52, 52b) carried for free pivoting by a shaft (48) coaxial with the axis (11), carried by a bracket (49) carried for sliding by the column (50).
